# EUROPÄISCHE PATENTSCHRIFT

(11) **EP 4 058 380 B1**
(45) Veröffentlichungstag und Bekanntmachung des Hinweises auf die Patenterteilung: **17.04.2024**
(21) Anmeldenummer: 19805177.3
(22) Anmeldetag: 12.11.2019
(51) Int. Cl.: B65F 1/06, B65F 1/16

(54) **ABFALLBEHÄLTER MIT SPERREINRICHTUNG UND NACHFÜLLKASSETTE MIT ENTSPERRGLIED**
WASTE CONTAINER WITH BLOCKING DEVICE AND REFILL CARTRIDGE WITH UNBLOCKING ELEMENT
CONTENEUR À DÉCHETS AVEC DISPOSITIF DE BLOCAGE ET CARTOUCHE DE RECHARGE AVEC ÉLÉMENT DE DÉVERROUILLAGE

(43) Veröffentlichungstag der Anmeldung: 21.09.2022
(62) Teilanmeldung aus: 23176109.9
(73) Patentinhaber: Bavendiek, Kevin, 49439 Steinfeld (DE)
(72) Erfinder: LEHMANN, Robert, 49439 Steinfeld (DE); BAVENDIEK, Kevin, 49439 Steinfeld (DE)
(74) Vertreter: Pelster Behrends Patentanwälte PartG mbB
(86) Internationale Anmeldenummer: PCT/EP2019/080942
(87) Internationale Veröffentlichungsnummer: WO 2021/093938

(56) Entgegenhaltungen:
- WO-A1-2013/034961
- WO-A2-2018/009810
- GB-A- 2 450 439

## Beschreibung

Die Erfindung betrifft einen Abfallbehälter mit einem Kassettenaufnahmebereich, in welchen eine schlauchförmiges Material beinhaltende Nachfüllkassette einsetzbar ist, einem Verschlussmechanismus, mit welchem ein aus einer in den Kassettenaufnahmebereich eingesetzten Nachfüllkassette herausragender Beutelabschnitt des schlauchförmigen Materials verschließbar ist, einer Betätigungseinrichtung, mittels welcher der Verschlussmechanismus manuell betätigbar ist, und einer Sperreinrichtung, mittels welcher der Verschlussmechanismus und/oder die Betätigungseinrichtung blockierbar ist und welche dazu eingerichtet ist, in einem Sperrzustand den Verschlussmechanismus und/oder die Betätigungseinrichtung zu blockieren und in einem Freigabezustand den Verschlussmechanismus und/oder die Betätigungseinrichtung freizugeben.

Ferner betrifft die Erfindung ein Entsorgungssystem mit einem Abfallbehälter, welcher einen Kassettenaufnahmebereich aufweist, und einer Nachfüllkassette, welche schlauchförmiges Material beinhaltet und in den Kassettenaufnahmebereich des Abfallbehälters eingesetzt ist.

Darüber hinaus betrifft die Erfindung eine Nachfüllkassette mit einem Kassettengehäuse, innerhalb welchem schlauchförmiges Material angeordnet ist. Aus den Druckschriften WO 2013/034961 A1 und GB 2 450 439 A sind bereits Entsorgungsvorrichtungen bekannt. Die WO 2013/034961 A1 offenbart einen Abfallbehälter gemäß dem Oberbegriff des Anspruchs 1 sowie eine Nachfüllkassette gemäß dem Oberbegriff des Anspruchs 14.

Gattungsgemäße Abfallbehälter, welche in Verbindung mit einer Nachfüllkassette zu verwenden sind, werden zur Entsorgung von Abfallprodukten eingesetzt, die regelmäßig und/oder in vergleichsweise großen Mengen in Haushalten anfallen. Entsprechende Abfallbehälter werden beispielsweise zur Entsorgung von geruchsintensiven Abfallprodukten, wie beispielsweise Windeln oder Katzenstreu, verwendet.

Über einen Verschlussmechanismus, mittels welchem ein aus einer Nachfüllkassette herausragender Beutelabschnitt eines schlauchförmigen Materials verschließbar ist, wird bei entsprechenden Abfallbehältern der Geruchsaustritt aus dem Abfallbehälter vermieden. Somit können entsprechende Abfallbehälter auch im Wohnraumbereich positioniert und verwendet werden. Beim Einsetzen einer neuen Nachfüllkassette in den Kassettenaufnahmebereich eines Abfallbehälters ist das schlauchförmige Material aus der Nachfüllkassette durch den Verschlussmechanismus des Abfallbehälters hindurchzuführen, sodass ein Verschließen des Beutelabschnitts des schlauchförmigen Materials durch den Verschlussmechanismus ermöglicht wird. Bei den bekannten Abfallbehältern befindet sich der Verschlussmechanismus vor dem Einsetzen einer neuen Nachfüllkassette in einem verschlossenen Zustand. Der Verschlussmechanismus von bekannten Abfallbehältern ist somit durch einen Benutzer gegen eine nicht unerhebliche Schließkraft manuell zu öffnen, damit das schlauchförmige Material aus der Nachfüllkassette durch den Verschlussmechanismus hindurchgeführt werden kann.

Die Notwendigkeit, den Verschlussmechanismus während des Kassettenwechsels manuell in einem geöffneten Zustand halten zu müssen, macht den Kassettenwechsel aufwendig und beeinträchtigt den Benutzungskomfort des Abfallbehälters. Insbesondere bei Verschlussmechanismen mit hoher Schließkraft kann es beim Kassettenwechsel außerdem zum Einklemmen von Gliedmaßen, wie beispielsweise einem Finger, kommen.

Die der Erfindung zugrundeliegende Aufgabe besteht somit darin, das Einsetzen einer neuen Nachfüllkassette in einen Abfallbehälter bzw. das Auswechseln einer verbrauchten Nachfüllkassette zu vereinfachen.

Die Aufgabe wird gelöst durch einen Abfallbehälter gemäß dem Anspruch 1. Bei diesem Abfallbehälter ist die Sperreinrichtung dazu eingerichtet, durch ein mit der Sperreinrichtung kompatibles Entsperrglied einer in den Kassettenaufnahmebereich eingesetzten Nachfüllkassette von dem Sperrzustand in den Freigabezustand überführt zu werden.

Die Erfindung macht sich die Erkenntnis zunutze, dass durch das Blockieren des Verschlussmechanismus und/oder der Betätigungseinrichtung der Verschlussmechanismus in einem Zustand blockiert werden kann, in welchem das Einsetzen einer neuen Nachfüllkassette bzw. das Austauschen einer aufgebrauchten Nachfüllkassette vereinfacht ist. Die Sperreinrichtung kann dabei entweder direkt auf den Verschlussmechanismus oder indirekt, insbesondere über die Betätigungseinrichtung, auf den Verschlussmechanismus wirken. Insbesondere ist der Verschlussmechanismus mittels der Sperreinrichtung in einem zumindest teilweise geöffneten Zustand blockierbar, sodass das schlauchförmige Material aus einer einzusetzenden Nachfüllkassette durch den zumindest teilweise geöffneten Verschlussmechanismus hindurchgeführt werden kann, ohne dass dieser manuell von einem Benutzer offengehalten werden muss.

Durch das Blockieren des Verschlussmechanismus und/oder der Betätigungseinrichtung kann dem Benutzer außerdem ein spezifischer Zustand des Abfallbehälters angezeigt werden. Beispielsweise erfolgt das Blockieren des Verschlussmechanismus und/oder der Betätigungseinrichtung durch die Sperreinrichtung, wenn keine Nachfüllkassette eingesetzt ist. Der Benutzer wird durch die Blockierung des Verschlussmechanismus und/oder der Betätigungseinrichtung in diesem Fall darauf hingewiesen, dass das Einsetzen einer Nachfüllkassette erforderlich ist. Ferner kann der Abfallbehälter durch die Sperreinrichtung vor unsachgemäßer Bedienung geschützt werden.

Der Abfallbehälter weist vorzugsweise eine Abfalleinführöffnung auf, durch welche der Beutelabschnitt aus der in den Kassettenaufnahmebereich eingesetzten Nachfüllkassette in einen Beutelaufnahmebereich des Abfallbehälters durchführbar ist und über welche Abfall in den Beutelabschnitt einführbar ist. Der Abfallbehälter kann beispielsweise als Windeleimer zum Entsorgen von verschmutzten Windeln ausgebildet sein. Alternativ oder zusätzlich kann der Abfallbehälter für die Entsorgung von Katzenstreu eingesetzt werden. Die in den Beutelabschnitt des schlauchförmigen Materials einzuführenden Abfälle können beispielsweise Windeln oder Katzenstreu sein.

Erfindungsgemäß ist die Sperreinrichtung des Abfallbehälters dazu eingerichtet, in einem Sperrzustand den Verschlussmechanismus und/oder die Betätigungseinrichtung zu blockieren und in einem Freigabezustand den Verschlussmechanismus und/oder die Betätigungseinrichtung freizugeben. Der Verschlussmechanismus und/oder die Betätigungseinrichtung weisen vorzugsweise jeweils ein oder mehrere bewegliche Teile auf. Wenn der Verschlussmechanismus und/oder die Betätigungseinrichtung blockiert sind, wird vorzugsweise die Bewegung zumindest eines beweglichen Teils des Verschlussmechanismus und/oder der Betätigungseinrichtung in zumindest eine Bewegungsrichtung von der Sperreinrichtung blockiert. Wenn der Verschlussmechanismus und/oder die Betätigungseinrichtung nicht von der Sperreinrichtung blockiert werden, erfolgt keine Blockierung der beweglichen Teile des Verschlussmechanismus und/oder der Betätigungseinrichtung durch die Sperreinrichtung.

Bei dem erfindungsgemäßen Abfallbehälter ist die Sperreinrichtung dazu eingerichtet, durch ein mit der Sperreinrichtung kompatibles Entsperrglied einer in den Kassettenaufnahmebereich eingesetzten Nachfüllkassette von dem Sperrzustand in den Freigabezustand überführt zu werden. Mittels des Entsperrglieds der Nachfüllkassette kann folglich eine Entsperrung des Abfallbehälters umgesetzt werden. Das Entsperrglied kann beispielsweise ein Materialvorsprung oder eine Materialvertiefung an einer Außenfläche, beispielsweise am Boden oder der Seitenfläche, der Nachfüllkassette sein. Das Entsperrglied kann beispielsweise ein nach unten oder seitlich nach außen ragender Materialsteg oder ein nach unten oder seitlich nach außen ragender Materialstift sein. Das Entsperrglied kann zumindest teilweise umlaufend ausgebildet sein. Der Kassettenaufnahmebereich weist vorzugsweise eine zumindest teilweise umlaufende Aufnahmenut für das Entsperrglied auf. Die Aufnahmenut ist vorzugsweise kompatibel zu dem Entsperrglied ausgebildet.

Es ist außerdem ein erfindungsgemäßer Abfallbehälter vorteilhaft, bei welchem sich die Sperreinrichtung in dem Sperrzustand befindet, wenn keine Nachfüllkassette oder eine Nachfüllkassette ohne ein mit der Sperreinrichtung kompatibles Entsperrglied in den Kassettenaufnahmebereich eingesetzt ist. Durch das Entsperrglied kann sichergestellt werden, dass der Abfallbehälter mit geeigneten Nachfüllkassetten benutzt wird. Eine Beschädigung des Abfallbehälters durch die Verwendung ungeeigneter Nachfüllkassetten wird somit effektiv vermieden. Außerdem wird der Benutzer des Abfallbehälters durch den Sperrzustand darauf hingewiesen, dass keine Nachfüllkassette oder lediglich eine ungeeignete Nachfüllkassette in den Kassettenaufnahmebereich des Abfallbehälters eingesetzt ist.

In einer Weiterbildung des erfindungsgemäßen Abfallbehälters umfasst der Verschlussmechanismus zumindest einen beweglichen Verschlusskörper, welcher in eine Offenstellung, in eine Verschlussstellung und/oder in eine Kassettenwechselstellung bringbar ist. In der Offenstellung ist der Beutelabschnitt des aus der Nachfüllkassette herausragenden schlauchförmigen Materials zum Einführen von Abfall freigegeben. In der Verschlussstellung ist der Beutelabschnitt des aus der Nachfüllkassette herausragenden schlauchförmigen Materials verschlossen. In der Kassettenwechselstellung befindet sich der Verschlusskörper vorzugsweise zwischen der Offenstellung und der Verschlussstellung. Somit ist der Verschlussmechanismus in der Kassettenwechselstellung vorzugsweise lediglich teilweise geöffnet. Während des Kassettenwechsels nimmt der zumindest eine bewegliche Verschlusskörper vorzugsweise nach der Entnahme einer verbrauchten Nachfüllkassette und vor dem Einsetzen einer neuen Nachfüllkassette die Kassettenwechselstellung ein. Dadurch, dass sich der zumindest eine bewegliche Verschlusskörper in der Kassettenwechselstellung befindet, wird der Benutzer darauf hingewiesen, dass sich in dem Kassettenaufnahmebereich keine Nachfüllkassette befindet und das Einsetzen einer neuen kompatiblen Nachfüllkassette erforderlich ist. In der Offenstellung des zumindest einen beweglichen Verschlusskörpers ist der Beutelabschnitt vorzugsweise vollständig freigegeben. In der Offenstellung des zumindest einen beweglichen Verschlusskörpers ist die Abfalleinführöffnung des Abfallbehälters vorzugsweise vollständig geöffnet. In der Verschlussstellung des zumindest einen beweglichen Verschlusskörpers ist der Beutelabschnitt vorzugsweise vollständig verschlossen. In der Verschlussstellung des zumindest einen beweglichen Verschlusskörpers ist die Abfalleinführöffnung des Abfallbehälters vorzugsweise vollständig verschlossen. In der Kassettenwechselstellung des zumindest einen beweglichen Verschlusskörpers ist der Beutelabschnitt vorzugsweise teilweise bzw. nicht-vollständig freigegeben.

In der Kassettenwechselstellung des zumindest einen beweglichen Verschlusskörpers ist die Abfalleinführöffnung des Abfallbehälters vorzugsweise teilweise geöffnet.

Der erfindungsgemäße Abfallbehälter wird ferner dadurch vorteilhaft weitergebildet, dass die Sperreinrichtung dazu eingerichtet ist, den zumindest einen beweglichen Verschlusskörper des Verschlussmechanismus in der Kassettenwechselstellung zu halten. Vorzugsweise ist die Sperreinrichtung dazu eingerichtet, den zumindest einen beweglichen Verschlusskörper des Verschlussmechanismus in der Kassettenwechselstellung zu halten, wenn sich die Sperreinrichtung im Sperrzustand befindet und/oder wenn keine oder keine geeignete Nachfüllkassette in den Kassettenaufnahmebereich des Abfallbehälters eingesetzt ist. Wenn sich der zumindest eine bewegliche Verschlusskörper in der Kassettenwechselstellung befindet, wird der Benutzer darauf hingewiesen, dass sich keine oder keine geeignete Nachfüllkassette in dem Kassettenaufnahmebereich des Abfallbehälters befindet. Während des Kassettenwechsels nimmt der zumindest eine bewegliche Verschlusskörper folglich nach der Entnahme einer verbrauchten Nachfüllkassette und vor dem Einsetzen einer neuen Nachfüllkassette die Kassettenwechselstellung ein.

In einer anderen vorteilhaften Ausführungsform des erfindungsgemäßen Abfallbehälters weist die Sperreinrichtung einen beweglichen Sperrkörper auf, welcher zum Blockieren des Verschlussmechanismus und/oder der Betätigungseinrichtung mit einem beweglichen und vorzugsweise federbelasteten Teil des Verschlussmechanismus und/oder der Betätigungseinrichtung in Eingriff und/oder in Anschlag bringbar ist. Der bewegliche Sperrkörper der Sperreinrichtung blockiert somit im Sperrzustand des Verschlussmechanismus zumindest ein bewegliches Teil des Verschlussmechanismus und/oder der Betätigungseinrichtung, wobei die Blockade durch einen Eingriff und/oder einen Anschlag umgesetzt wird.

Der erfindungsgemäße Abfallbehälter wird ferner dadurch vorteilhaft weitergebildet, dass der Sperrkörper von einer Rückstellfeder mit einer Rückstellkraft beaufschlagt wird, welche dazu eingerichtet ist, den Sperrkörper in eine Blockierposition zu bewegen, in welcher der Sperrkörper den Verschlussmechanismus und/oder die Betätigungseinrichtung blockiert, wenn kein Entsperrglied auf den Sperrkörper wirkt. Wenn das Entsperrglied an einer Nachfüllkassette angeordnet sein muss, befindet sich der Sperrkörper in der Blockierposition, wenn keine oder keine geeignete Nachfüllkassette in den Kassettenaufnahmebereich des Abfallbehälters eingesetzt ist. In diesem Fall wird der Sperrkörper durch die Rückstellkraft der Rückstellfeder in der Blockierposition gehalten, sodass der Verschlussmechanismus und/oder die Betätigungseinrichtung blockiert werden.

In einer weiteren bevorzugten Ausführungsform des erfindungsgemäßen Abfallbehälters ist der Sperrkörper durch ein Entsperrglied gegen die Rückstellkraft der Rückstellfeder in eine Passivposition bewegbar, in welcher der Sperrkörper den Verschlussmechanismus und/oder die Betätigungseinrichtung nicht blockiert. Wenn das Entsperrglied an einer Nachfüllkassette angeordnet sein muss, führt das Einsetzen der Nachfüllkassette dazu, dass der Sperrkörper durch das Entsperrglied gegen die Rückstellkraft der Rückstellfeder von der Blockierposition in die Passivposition bewegt wird. Der Sperrkörper wird durch das Entsperrglied einer eingesetzten Nachfüllkassette dann in der Passivposition gehalten, sodass der Verschlussmechanismus und/oder die Betätigungseinrichtung nicht blockiert werden. Vorzugsweise weist der Sperrkörper eine schräge Kontaktfläche auf, sodass der Sperrkörper beispielsweise horizontal bewegt wird, wenn sich ein Entsperrglied während einer Vertikalbewegung entlang der schrägen Kontaktfläche bewegt. Vorzugsweise wird das Entsperrglied durch eine Vertikalbewegung gegen den Sperrkörper gedrückt, sodass der Sperrkörper durch das Entsperrglied von der Blockierposition in die Passivposition verschoben wird.

In einer besonders bevorzugten Ausführungsform des erfindungsgemäßen Abfallbehälters ist der Sperrkörper unterhalb des Kassettenaufnahmebereichs angeordnet. Somit kann der Sperrkörper über ein am Boden einer Nachfüllkassette angeordnetes Entsperrglied beim Einsetzen der Nachfüllkassette in den Kassettenaufnahmebereich in die Passivposition bewegt werden. Alternativ kann der Sperrkörper auch seitlich vom Kassettenaufnahmebereich oder oberhalb des Kassettenaufnahmebereichs angeordnet sein.

Es ist außerdem ein erfindungsgemäßer Abfallbehälter vorteilhaft, bei welchem der Verschlussmechanismus zwei als Verschlussflügel ausgebildete bewegliche Verschlusskörper aufweist, wobei mittels der Betätigungseinrichtung eine Schwenkbewegung der Verschlussflügel veranlassbar ist. Zwischen den zwei schwenkbaren Verschlusskörpern ist ein aus einer in den Kassettenaufnahmebereich eingesetzten Nachfüllkassette herausragender Beutelabschnitt des schlauchförmigen Materials einklemmbar. Die zwei schwenkbaren Verschlusskörper sind konstruktiv und fertigungstechnisch vergleichsweise einfach zu realisieren, wobei sich mit verschwenkbaren Verschlusskörpern gleichzeitig eine hervorragende Schließwirkung herbeiführen lässt. Die Fertigungskosten des erfindungsgemäßen Abfallbehälters werden somit deutlich reduziert, wobei gleichzeitig ein Geruchsaustritt aus dem Beutelabschnitt des schlauchförmigen Materials der eingesetzten Nachfüllkassette vermieden wird. Der Abfallbehälter kann somit auch in stark frequentierten Räumen eines Haushalts positioniert werden, wie beispielsweise in der Küche, in einem Wickelraum oder in einem Kinderzimmer. Der Verschlussmechanismus kann auch mehr als zwei schwenkbare Verschlusskörper aufweisen, beispielsweise wenn die Verschlusskörper nach Art einer Irisblende kinematisch miteinander gekoppelt sind.

In einer bevorzugten Ausführungsform des erfindungsgemäßen Abfallbehälters sind die Verschlusskörper zwischen einer Verschlussstellung und einer Offenstellung verschwenkbar. In der Verschlussstellung ist der Beutelabschnitt des schlauchförmigen Materials durch die Verschlusskörper eingeklemmt. In der Offenstellung ist der Beutelabschnitt des schlauchförmigen Materials zum Einführen von Abfall in den Beutelabschnitt freigegeben. Vorzugsweise sind die Verschlusskörper kinematisch miteinander gekoppelt, sodass die Verschlusskörper stets gleichzeitig verschwenkt werden. Dies gilt sowohl für eine Öffnungsbewegung der Verschlusskörper von der Verschlussstellung in die Offenstellung als auch für eine Schließbewegung der Verschlusskörper von der Offenstellung in die Verschlussstellung.

Der erfindungsgemäße Abfallbehälter wird ferner dadurch vorteilhaft weitergebildet, dass die Verschlusskörper jeweils dazu eingerichtet sind, eine Schwenkbewegung um eine Schwenkachse auszuführen, wobei die Schwenkachsen vorzugsweise unterhalb des Kassettenaufnahmebereichs verlaufen. Die Schwenkachsen der Verschlusskörper verlaufen vorzugsweise in horizontaler Richtung. Alternativ können die Schwenkachsen der Verschlusskörper aufrecht ausgerichtet sein oder in vertikaler Richtung verlaufen. Vorzugsweise sind die Verschlusskörper ebenfalls unterhalb des Kassettenaufnahmebereichs angeordnet und verbleiben auch während der Ausführung einer Schwenkbewegung in Gänze unterhalb des Kassettenaufnahmebereichs. Die Schwenkachsen der Verschlusskörper sind vorzugsweise beabstandet voneinander angeordnet und/oder verlaufen parallel zueinander. In der Offenstellung der Verschlusskörper befindet sich zwischen den Schwenkachsen der Verschlusskörper eine Öffnung, durch welche sich der Beutelabschnitt des schlauchförmigen Materials erstreckt. In der Verschlussstellung der Verschlusskörper wird der Beutelabschnitt des schlauchförmigen Materials im Wesentlichen auf Höhe der Schwenkachsen der Verschlusskörper eingeklemmt.

Es ist außerdem ein erfindungsgemäßer Abfallbehälter bevorzugt, bei welcher mittels einer manuellen Betätigung der Betätigungseinrichtung eine Schwenkbewegung der Verschlusskörper ausführbar oder veranlassbar ist. Mittels der Betätigungseinrichtung ist eine Schwenkbewegung der Verschlusskörper von der Verschlussstellung in die Offenstellung ausführbar oder veranlassbar. Vorzugsweise ist die Betätigungseinrichtung und/oder der Verschlusskörper federbelastet, wobei mittels der Federbelastung eine Schließbewegung der Verschlusskörper umsetzbar ist.

In einer anderen vorteilhaften Ausführungsform des erfindungsgemäßen Abfallbehälters weist die Betätigungseinrichtung eine bewegliche Betätigungseinheit auf, welche durch eine externe Druckbeanspruchung verfahrbar, insbesondere linear verfahrbar, ist.

Die Betätigungseinheit ist vorzugsweise durch einen Benutzer herunterdrückbar.

Die Betätigungseinheit wird durch eine externe Druckbeanspruchung vorzugsweise teilweise in einem Behältergehäuse versenkt. Die Betätigungseinheit ist durch eine externe Druckbeanspruchung vorzugsweise in Vertikalrichtung verfahrbar. Die Betätigungseinheit kann mehrteilig oder einteilig ausgebildet sein.

In einer weiteren bevorzugten Ausführungsform des erfindungsgemäßen Abfallbehälters weist die Betätigungseinrichtung eine oder mehrere die Betätigungseinheit mit den Verschlusskörpern verbindende Übertragungsglieder auf, wobei über das eine oder die mehreren Übertragungsglieder eine Linearbewegung der Betätigungseinheit in eine Schwenkbewegung der Verschlusskörper umformbar ist. Vorzugsweise ist ein erstes Übertragungsglied gelenkig an der Betätigungseinheit und einem ersten Verschlusskörper befestigt. Vorzugsweise ist ein zweites Übertragungsglied gelenkig an der Betätigungseinheit und einem zweiten Verschlusskörper befestigt. Das eine oder die mehreren Übertragungsglieder können als Hebelelemente, insbesondere als Kniehebel, ausgebildet sein.

In einer Weiterbildung des erfindungsgemäßen Abfallbehälters weist die Betätigungseinrichtung eine oder mehrere Rückstellfedern auf, welche die Verschlusskörper mit einer Schließkraft beaufschlagen. Die Verschlusskörper sind mittels der einen oder der mehreren Rückstellfedern von der Offenstellung in die Verschlussstellung schwenkbar. Eine erste Rückstellfeder ist vorzugsweise an der Betätigungseinheit und einem ersten Verschlusskörper befestigt. Eine zweite Rückstellfeder ist vorzugsweise an der Betätigungseinheit und einem zweiten Verschlusskörper befestigt.

Der erfindungsgemäße Abfallbehälter wird ferner dadurch vorteilhaft weitergebildet, dass die eine oder die mehreren Rückstellfedern an der Betätigungseinheit angelenkt und dazu eingerichtet sind, die bewegliche Betätigungseinheit nach einem Verfahren durch eine externe Druckbeanspruchung zurück in die Ausgangslage zu bewegen sobald die externe Druckbeanspruchung der beweglichen Betätigungseinheit aufgelöst wird. Alternativ oder zusätzlich ist die eine oder sind die mehreren Rückstellfedern dazu eingerichtet, die Verschlusskörper nach dem Öffnen von der Offenstellung zurück in die Verschlussstellung zu bewegen sobald die externe Druckbeanspruchung der beweglichen Betätigungseinheit aufgelöst wird. Somit sind zum Schließen der Verschlusskörper und zum Zurückstellen der Betätigungseinheit nach erfolgter Betätigung keine weiteren Federelemente erforderlich. Die Verschlusskonstruktion wird somit erheblich vereinfacht.

In einer vorteilhaften Weiterbildung des erfindungsgemäßen Abfallbehälters sind die eine oder die mehreren Rückstellfedern und das eine oder die mehreren Übertragungsglieder derart an der Betätigungseinheit und den Verschlusskörpern angelenkt, dass eine beim Öffnen der Verschlusskörper verursachte Längenänderung der einen oder der mehreren Rückstellfedern kürzer ist als der Verfahrweg der Betätigungseinheit. Außerdem macht sich der Verschlussmechanismus den Kniehebeleffekt zu Nutze. In der geschlossenen Verschlussstellung der Verschlusskörper befindet sich das eine oder befinden sich die mehreren Übertragungsglieder in einer aufrechten Ausrichtung. Die Schrägstellung des einen oder der mehreren Übertragungsglieder wird mit zunehmendem Öffnungswinkel der Verschlusskörper erhöht. Der Verfahrweg der Betätigungseinheit ist somit länger als der Bewegungspfad der Anlenkpunkte des einen oder der mehreren Übertragungsglieder an den Verschlusskörpern. Durch dieses Verhältnis von Verfahrweg der Betätigungseinheit und Bewegungspfad der Anlenkpunkte des einen oder der mehreren Übertragungsglieder an den Verschlusskörpern ergibt sich ein Hebeleffekt, welcher dazu führt, dass die erforderliche Kraft zur Betätigung der Betätigungseinrichtung, also zum Verfahren der Betätigungseinheit, reduziert wird.

In einer anderen bevorzugten Ausführungsform des erfindungsgemäßen Abfallbehälters ist die Betätigungseinheit mehrteilig ausgebildet, wobei ein Kontaktkörper der Betätigungseinheit relativ zu einem Basiskörper der Betätigungseinheit bewegbar ist. Vorzugsweise wird der Kontaktkörper in dem Basiskörper oder der Basiskörper in dem Kontaktkörper geführt. Der Kontaktkörper stellt eine Kontaktfläche für die Betätigung der Betätigungseinrichtung durch einen Benutzer bereit, wobei die Kontaktfläche zur Betätigung von einem Benutzer auf Druck zu beanspruchen ist. Der Kontaktkörper ist vorzugsweise dazu eingerichtet, von einer Hand eines Benutzers betätigt zu werden. Bei einer Relativbewegung des Kontaktkörpers und des Basiskörpers werden diese entweder ineinandergeschoben oder auseinandergezogen.

In einer weiteren bevorzugten Ausführungsform des erfindungsgemäßen Abfallbehälters sind der Kontaktkörper und der Basiskörper kinematisch miteinander gekoppelt, wobei die kinematische Kopplung des Kontaktkörpers und des Basiskörpers ein Bewegungsspiel aufweist, sodass der Kontaktkörper entlang eines Teilabschnitts eines Bewegungspfads ohne eine Bewegung des Basiskörpers bewegbar ist. Bei einer Bewegung jenseits dieses Teilabschnitts des Bewegungspfads bewegen sich der Kontaktkörper und der Basiskörper gleichförmig ohne eine Relativbewegung. Vorzugsweise ist zwischen dem Kontaktkörper und dem Basiskörper der Betätigungseinheit eine Rückstellfeder angeordnet, mittels welcher der Kontaktkörper relativ zu dem Basiskörper bewegbar ist.

Darüber hinaus ist ein erfindungsgemäßer Abfallbehälter bevorzugt, welcher einen schwenkbaren Behälterdeckel aufweist. Der schwenkbare Behälterdeckel ist vorzugsweise dazu eingerichtet, in einem geschlossenen Zustand einen Abfalleinführbereich des Abfallbehälters zu verdecken, wobei mittels der Betätigungseinrichtung eine Öffnung des Behälterdeckels veranlassbar ist. Der Behälterdeckel ist vorzugsweise federbelastet. Mit der Betätigungseinrichtung lässt sich somit sowohl der Verschlussmechanismus betätigen als auch der Behälterdeckel öffnen.

Vorzugsweise ist der Behälterdeckel in dem geschlossenen Zustand arretiert, wobei die Arretierung des Behälterdeckels mittels der Betätigungseinrichtung lösbar ist. Insbesondere ist der Behälterdeckel mit einer Deckelfeder verbunden, wobei die Deckelfeder eine Öffnungsbewegung des Behälterdeckels verursacht, sobald die Arretierung des Behälterdeckels gelöst wird.

In einer anderen vorteilhaften Ausführungsform des erfindungsgemäßen Abfallbehälters ist der Behälterdeckel in dem geschlossenen Zustand verrastet, wobei die Deckelverrastung zum Öffnen des Behälterdeckels durch ein Bewegen des Kontaktkörpers entlang des Teilabschnitts seines Bewegungspfads, in welchemdieser ohne eine Bewegung des Basiskörpers bewegbar ist, auflösbar ist. Durch das Auflösen der Deckelverrastung wird eine Öffnungsbewegung des Behälterdeckels veranlasst. Die Öffnungsbewegung des Behälterdeckels ergibt sich aufgrund einer Deckelfeder, welche mit dem Behälterdeckel gekoppelt ist. Dadurch, dass die Deckelverrastung zum Öffnen des Behälterdeckels durch ein Bewegen des Kontaktkörpers entlang des Teilabschnitts eines Bewegungspfads, in welchem dieser ohne eine Bewegung des Basiskörpers bewegbar ist, aufgelöst wird, ist das Öffnen des Deckels unabhängig vom Öffnen des Verschlussmechanismus möglich, ohne dass hierzu separate Betätigungseinrichtungen erforderlich sind. Der Komfort bei der Benutzung des Abfallbehälters wird somit erheblich gesteigert. Ferner kommt es zu einer Reduzierung der Teileanzahl und somit zu verringerten Montagekosten.

In einer bevorzugten Weiterbildung des erfindungsgemäßen Abfallbehälters bilden die Verschlusskörper in der Verschlussstellung gemeinsam eine muldenförmige Aufnahmefläche zur Aufnahme von Abfall aus. Das in den Beutelabschnitt des schlauchförmigen Materials einzuführende Abfallprodukt kann somit von dem Benutzer vor dem Betätigen der Betätigungseinrichtung auf die muldenförmige Aufnahmefläche der Verschlusskörper aufgelegt werden. Durch ein Betätigen der Betätigungseinrichtung wird eine Schwenkbewegung der Verschlusskörper veranlasst, sodass das auf der Aufnahmefläche positionierte Abfallprodukt in den Beutelabschnitt des schlauchförmigen Materials hinunterfällt. Aufgrund der Rückstellfedern werden die Verschlusskörper nach Beendigung der Betätigung der Betätigungseinrichtung wieder zurück in die Verschlussstellung verschwenkt. Es ist außerdem ein erfindungsgemäßer Abfallbehälter vorteilhaft, bei welchem die Verschlusskörper jeweils einen Kontaktbereich aufweisen, wobei die Kontaktbereiche der Verschlusskörper in der Verschlussstellung den Beutelabschnitt zwischen sich einklemmen. Vorzugsweise verlaufen die Kontaktbereiche der Verschlusskörper in der Verschlussstellung mittig zwischen den Schwenkachsen der Verschlusskörper.

Es ist außerdem ein erfindungsgemäßer Abfallbehälter vorteilhaft, bei welchem die Kontaktbereiche der Verschlusskörper jeweils eine Kontaktkontur aufweisen, wobei die Kontaktkonturen in der Verschlussstellung der Verschlusskörper gemeinsam ein Verschlusslabyrinth ausbilden. Das Verschlusslabyrinth definiert zwischen den Verschlusskörpern eine oder mehrere Stufen und/oder eine oder mehrere Materialvorsprünge und/oder Einbuchtungen, durch welche das schlauchförmige Material zwischen den Verschlusskörpern einfach oder mehrfach umgelenkt, geknickt und/oder gefaltet wird. Somit sorgt das Verschlusslabyrinth für eine erhöhte Dichtigkeit des Verschlusses des Beutelabschnitts des schlauchförmigen Materials. Hierdurch wird beispielsweise der Austritt von unangenehmen Gerüchen aus dem Beutelabschnitt des schlauchförmigen Materials vermieden oder zumindest erheblich reduziert. Die Kontaktkonturen können auch die Öffnungsresistenz der Verschlusskörper bei äußerer Beanspruchung erhöhen. Alternativ oder zusätzlich zu den Kontaktkonturen können in den Kontaktbereichen der jeweiligen Verschlusskörper auch eine oder mehrere Magnete angeordnet sein, wobei sich der eine oder die mehreren Magnete in dem Kontaktbereich des einen Verschlusskörpers und der eine oder die mehreren Magnete in dem Kontaktbereich des anderen Verschlusskörpers vorzugsweise gegenseitig anziehen.

Es ist außerdem ein erfindungsgemäßer Abfallbehälter bevorzugt, welcher eine Abfalleinführöffnung aufweist. Durch die Abfalleinführöffnung ist der Beutelabschnitt in einen Beutelaufnahmebereich des Abfallbehälters durchführbar und Abfall in den Beutelabschnitt einführbar. Die Abfalleinführöffnung ist vorzugsweise mittels des Verschlussmechanismus verschließbar. Insbesondere ist die Abfalleinführöffnung durch die Verschlusskörper verschlossen, wenn sich die Verschlusskörper in der Verschlussstellung befinden. Die Abfalleinführöffnung wird vorzugsweise nicht durch die Verschlusskörper verschlossen, wenn sich die Verschlusskörper in der Offenstellung befinden. In der Offenstellung der Verschlusskörper kann somit Abfall über die Abfalleinführöffnung in den Beutelabschnitt eingeführt werden. Das Einführen des Abfalls in den Beutelabschnitt erfolgt vorzugsweise dadurch, dass ein Abfallprodukt durch einen Benutzer auf die sich in der Verschlussstellung befindenden Verschlusskörper gelegt wird, bevor die Betätigungseinrichtung durch den Benutzer betätigt wird. Aufgrund der Betätigung der Betätigungseinrichtung werden die Verschlusskörper in die Offenstellung verschwenkt, sodass das Abfallprodukt aufgrund der Schwerkraft in den Beutelabschnitt herunterfällt.

Die Verschlusskörper können in die Kassettenwechselstellung gebracht werden, in welcher sich die Verschlusskörper vorzugsweise in der Offenstellung oder zwischen der Offenstellung und der Verschlussstellung befinden. Mittels der Sperreinrichtung sind die Verschlusskörper in der Kassettenwechselstellung haltbar.

Der Abfallbehälter weist vorzugsweise ein Behältergehäuse auf. Das Behältergehäuse umfasst vorzugsweise ein Beutelaufnahmeteil, welches einen Beutelaufnahmebereich bereitstellt, wobei der Beutelaufnahmebereich dazu dient, den mit Abfall zu befüllenden Beutelabschnitt aufzunehmen. Das Behältergehäuse umfasst vorzugsweise ein Kassettenaufnahmeteil, welches den Kassettenaufnahmebereich bereitstellt. Der Verschlussmechanismus und/oder die Betätigungseinrichtung sind an dem Kassettenaufnahmeteil befestigt oder in das Kassettenaufnahmeteil integriert. Das Kassettenaufnahmeteil ist reversibel und zerstörungsfrei lösbar an dem Beutelaufnahmeteil befestigt. Das Behältergehäuse umfasst eine Deckelbaugruppe, welches den Behälterdeckel umfasst. Die Deckelbaugruppe ist reversibel und zerstörungsfrei lösbar an dem Kassettenaufnahmeteil befestigt.

Die der Erfindung zugrundeliegende Aufgabe wird ferner durch ein Entsorgungssystem gemäß dem Anspruch 13 gelöst, wobei der Abfallbehälter des erfindungsgemäßen Entsorgungssystems nach einer der vorstehend beschriebenen Ausführungsformen ausgebildet ist. Hinsichtlich der Vorteile und Modifikationen des erfindungsgemäßen Entsorgungssystems wird somit zunächst auf die Vorteile und Modifikationen des erfindungsgemäßen Abfallbehälters verwiesen.

In einer bevorzugten Ausführungsform des erfindungsgemäßen Entsorgungssystems weist die Nachfüllkassette ein Kassettengehäuse auf, innerhalb welchem das schlauchförmige Material angeordnet ist. An dem Kassettengehäuse ist vorzugsweise ein mit der Sperreinrichtung des Abfallbehälters kompatibles Entsperrglied angeordnet, wobei die Sperreinrichtung durch das Entsperrglied der in den Kassettenaufnahmebereich des Abfallbehälters eingesetzten Nachfüllkassette in einem Freigabezustand gehalten wird. Die Sperreinrichtung wird vorzugsweise beim Einsetzen der Nachfüllkassette in den Kassettenaufnahmebereich des Abfallbehälters durch das Entsperrglied von einem Sperrzustand in den Freigabezustand überführt. Im Sperrzustand der Sperreinrichtung wird der Verschlussmechanismus und/oder die Betätigungseinrichtung von der Sperreinrichtung blockiert. Im Freigabezustand der Sperreinrichtung wird der Verschlussmechanismus und/oder die Betätigungseinrichtung von der Sperreinrichtung nicht blockiert.

Die der Erfindung zugrundeliegende Aufgabe wird ferner durch eine Nachfüllkassette gemäß dem Anspruch 14 gelöst, welche dazu eingerichtet ist, mit einem Abfallbehälter nach einer der vorstehend beschriebenen Ausführungsformen und/oder in einem Entsorgungssystem nach einer der vorstehend beschriebenen Ausführungsformen verwendet zu werden, wobei die Nachfüllkassette ein mit der Sperreinrichtung des Abfallbehälters kompatibles Entsperrglied aufweist. Hinsichtlich der Vorteile und Modifikationen der erfindungsgemäßen Nachfüllkassette wird somit zunächst auf die Vorteile und Modifikationen des erfindungsgemäßen Abfallbehälters und die Vorteile und Modifikationen des erfindungsgemäßen Entsorgungssystems verwiesen.

In einer bevorzugten Ausführungsform der Nachfüllkassette ist an dem Kassettengehäuse der Nachfüllkassette ein Entsperrglied angeordnet, welches dazu eingerichtet ist, eine einen Verschlussmechanismus und/oder eine Betätigungseinrichtung des Abfallbehälters blockierende Sperreinrichtung des Abfallbehälters zu entsperren. Die Verwendung von ungeeigneten Nachfüllkassetten kann effektiv durch das Erfordernis eines Entsperrglieds an der Nachfüllkassette vermieden werden. Sofern die Nachfüllkassette kein entsprechendes Entsperrglied aufweist, wird der Verschlussmechanismus und/oder die Betätigungseinrichtung des Abfallbehälters blockiert, sodass die Verwendung des Abfallbehälters mit einer ungeeigneten Nachfüllkassette nicht möglich ist. Eine Beschädigung oder eine dauerhafte Funktionsbeeinträchtigung an dem Abfallbehälter durch die Verwendung einer ungeeigneten Nachfüllkassette wird somit vermieden.

Die Nachfüllkassette kann grundsätzlich ein Entsperrglied oder auch mehrere Entsperrglieder aufweisen. Das Kassettengehäuse kann einteilig oder mehrteilig ausgebildet sein.

Innerhalb des umlaufenden Materialaufnahmebereichs des Kassettengehäuses ist das schlauchförmige Material vorzugsweise in komprimierter und/oder gefalteter Form angeordnet. Das schlauchförmige Material ist vorzugsweise ein Folienschlauch, welcher durch eine Faltung in eine Ringform überführt ist. Der Folienschlauch kann über das Einbringen eines Knotens in einen Beutel überführt werden. Das schlauchförmige Material kann eine Vorsegmentierung aufweisen. In diesem Fall kann das schlauchförmige Material mehrere aufeinanderfolgende Beutelsegmente umfassen.

In einer bevorzugten Ausführungsform der erfindungsgemäßen Nachfüllkassette ist das Entsperrglied dazu eingerichtet, die Sperreinrichtung des Abfallbehälters von einem Sperrzustand in einen Freigabezustand zu überführen. In dem Sperrzustand blockiert die Sperreinrichtung den Verschlussmechanismus und/oder die Betätigungseinrichtung des Abfallbehälters. In dem Freigabezustand gibt die Sperreinrichtung den Verschlussmechanismus und/oder die Betätigungseinrichtung des Abfallbehälters frei. Wenn eine Nachfüllkassette mit einem geeigneten Entsperrglied in einen Kassettenaufnahmebereich des Abfallbehälters eingesetzt ist, befindet sich die Sperreinrichtung folglich in einem Freigabezustand, sodass die ordnungsgemäße Verwendung des Abfallbehälters möglich ist. Wenn keine oder lediglich eine ungeeignete Nachfüllkassette ohne geeignetes Entsperrglied in den Kassettenaufnahmebereich des Abfallbehälters eingesetzt ist, blockiert die Sperreinrichtung den Verschlussmechanismus und/oder die Betätigungseinrichtung, sodass die Verwendung des Abfallbehälters nicht möglich ist. Einer Beschädigung des Abfallbehälters wird somit effektiv vorgebeugt.

Darüber hinaus ist eine erfindungsgemäße Nachfüllkassette vorteilhaft, bei welcher das Entsperrglied integraler Bestandteil des Kassettengehäuses ist. Das Kassettengehäuse und das Entsperrglied können Bestandteile eines einstückigen Körpers, insbesondere eines einstückigen Kunststoffspritzgussteils, sein. Dadurch, dass das Kassettengehäuse und das Entsperrglied Bestandteile eines einstückigen Körpers sind, ist der Herstellungsprozess vereinfacht, sodass auch die Herstellungskosten reduziert sind. Ferner ist das Entsperrglied vergleichsweise robust gegenüber äußerer Beanspruchung, sodass das Entsperrglied hohe Kräfte aufnehmen kann, ohne dass es zu einer Beschädigung der Nachfüllkassette kommt. Aufgrund der hohen Belastbarkeit des Entsperrglieds kann die Sperreinrichtung des Abfallbehälters robust ausgeführt werden, da mit dem Entsperrglied der Nachfüllkassette vergleichsweise große Entsperrkräfte auf die Sperreinrichtung aufgebracht werden können, ohne dass das Risiko einer Beschädigung der Nachfüllkassette besteht.

In einer alternativen Ausführungsform der erfindungsgemäßen Nachfüllkassette ist das Entsperrglied form-, kraft- und/oder stoffschlüssig mit dem Kassettengehäuse verbunden. Insbesondere bei filigran ausgebildeten Sperreinrichtungen an einem Abfallbehälter sind häufig lediglich geringe Entsperrkräfte erforderlich, sodass bereits eine kostengünstige Form-, Kraft- und/oder Stoffschlussverbindung zwischen dem Kassettengehäuse und dem Entsperrglied ausreichend ist, um eine ausreichende mechanische Belastbarkeit des Entsperrglieds umsetzen zu können. Das Entsperrglied kann auch reversibel und zerstörungsfrei lösbar mit dem Kassettengehäuse verbunden sein. Somit kann die Nachfüllkassette auch in einem Abfallbehälter verwendet werden, welcher keine Aufnahme für das Entsperrglied aufweist. Das Entsperrglied kann in diesem Fall beschädigungsfrei von dem Kassettengehäuse entfernt werden.

Es ist darüber hinaus eine erfindungsgemäße Nachfüllkassette vorteilhaft, bei welcher das Entsperrglied an einer Unterseite des Kassettengehäuses angeordnet ist. Wenn das Entsperrglied an der Unterseite des Kassettengehäuses angeordnet ist, kann die Sperreinrichtung des Abfallbehälters unterhalb eines Kassettenaufnahmebereichs des Abfallbehälters angeordnet sein. Beim Einsetzen der Nachfüllkassette in den Kassettenaufnahmebereich des Abfallbehälters kommt es dann zu einer Entsperrung der Sperreinrichtung, bei welcher das Entsperrglied die Sperreinrichtung von dem Sperrzustand in den Freigabezustand überführt. Das Sperrglied kann ferner auch an einer umlaufenden Außenbewandung des Kassettengehäuses angeordnet sein. Wenn das Entsperrglied an einer umlaufenden Außenbewandung des Kassettengehäuses angeordnet ist, kann die Sperreinrichtung des Abfallbehälters seitlich von einem Kassettenaufnahmebereich des Abfallbehälters angeordnet sein. Insbesondere bei Abfallbehältern mit niedriger Bauhöhe kann dies vorteilhaft sein.

Es ist ferner eine erfindungsgemäße Nachfüllkassette vorteilhaft, bei welcher das Entsperrglied ein Materialvorsprung oder eine Materialvertiefung ist. Wenn das Entsperrglied ein Materialvorsprung ist, weist der Abfallbehälter im Kassettenaufnahmebereich vorzugsweise eine Ausnehmung für das Entsperrglied auf, in welche das Entsperrglied beim Einsetzen der Nachfüllkassette in den Kassettenaufnahmebereich des Abfallbehälters eingeführt wird. Wenn das Entsperrglied eine Materialvertiefung ist, weist der Abfallbehälter im Kassettenaufnahmebereich vorzugsweise einen Materialvorsprung auf, welcher in die Materialvertiefung der Nachfüllkassette einführbar ist.

Es ist außerdem eine erfindungsgemäße Nachfüllkassette bevorzugt, bei welcher das Entsperrglied ein Materialsteg, insbesondere ein eine Krümmung oder einen Bogen aufweisender Materialsteg, ist. Der Materialsteg ist vorzugsweise länglich ausgebildet, sodass dieser eine erhöhte Stabilität aufweist. Aufgrund der erhöhten Stabilität lässt sich über das Entsperrglied eine vergleichsweise hohe Entsperrkraft auf die Sperreinrichtung des Abfallbehälters aufbringen. Alternativ kann das Sperrglied auch als Stift oder Bolzen ausgebildet sein.

Es ist darüber hinaus eine erfindungsgemäße Nachfüllkassette vorteilhaft, bei welcher das Entsperrglied zumindest teilweise umlaufend ausgebildet ist. Insbesondere ist das Entsperrglied dazu eingerichtet, in eine zumindest teilweise umlaufende Aufnahmenut für das Entsperrglied in einem Kassettenaufnahmebereich des Abfallbehälters eingesetzt zu werden. Das Entsperrglied kann als umlaufender Materialsteg ausgebildet sein, welcher sich entlang einer Kreisbahn am Boden des Kassettengehäuses erstreckt. Die Aufnahmenut für das Entsperrglied kann sich in einem Bodensegment des Kassettenaufnahmebereichs des Abfallbehälters befinden. Das Entsperrglied und die Aufnahmenut können derart ausgebildet sein, dass eine Verdrehung der Nachfüllkassette um deren Hochachse möglich ist, oder alternativ durch einen Anschlag des Entsperrglieds an der Bewandung der Aufnahmenut verhindert ist.

In einer anderen bevorzugten Ausführungsform der erfindungsgemäßen Nachfüllkassette ist das Entsperrglied dazu eingerichtet, einen Sperrkörper der Sperreinrichtung des Abfallbehälters während des Einsetzens in einen Kassettenaufnahmebereich des Abfallbehälters wegzuschieben. Der Sperrkörper des Abfallbehälters ist vorzugsweise federbelastet, sodass beim Einsetzen der Nachfüllkassette in den Kassettenaufnahmebereich die auf den Sperrkörper wirkende Federkraft zum Wegschieben des Sperrkörpers zu überwinden ist. Zum Wegschieben des Sperrkörpers der Sperreinrichtung des Abfallbehälters ist somit eine geeignete Entsperrkraft von dem Entsperrglied auf den Sperrkörper aufzubringen.

Die erfindungsgemäße Nachfüllkassette wird ferner dadurch vorteilhaft weitergebildet, dass an dem Kassettengehäuse ein oder mehrere Prüfelemente angeordnet sind, welche jeweils als Materialvorsprung ausgebildet und dazu eingerichtet sind, in korrespondierende Prüfausnehmungen in einem Kassettenaufnahmebereich des Abfallbehälters eingesetzt zu werden. Alternativ kann der eine oder können die mehreren Prüfelemente auch als Materialausnehmungen ausgebildet und dazu eingerichtet sein, korrespondierende Prüfvorsprünge in einem Kassettenaufnahmebereich des Abfallbehälters aufzunehmen. Über das eine oder die mehreren Prüfelemente kann eine Kompatibilitätsprüfung in Bezug auf die verwendete Nachfüllkassette erfolgen. Es erfolgt somit eine zweistufige Geeignetheitsprüfung der Nachfüllkassette. Zunächst benötigt die Nachfüllkassette ein oder mehrere geeignete Prüfelemente, damit die Nachfüllkassette überhaupt in den Kassettenaufnahmebereich des Abfallbehälters eingesetzt werden kann. Wenn das eine oder die mehreren Prüfelemente vorhanden und das Einsetzen der Nachfüllkassette in den Kassettenaufnahmebereich des Abfallbehälters möglich ist, ist für die Verwendung des Abfallbehälters zusätzlich das Entsperren der Sperreinrichtung des Abfallbehälters erforderlich. Hierfür benötigt die Nachfüllkassette ein geeignetes Entsperrglied, über welches der Verschlussmechanismus und/oder die Betätigungseinrichtung des Abfallbehälters entsperrt werden können.

Nachfolgend werden bevorzugte Ausführungsformen der Erfindung unter Bezugnahme auf die beiliegenden Zeichnungen näher erläutert und beschrieben. Dabei zeigen:
- Fig. 1: ein Ausführungsbeispiel des erfindungsgemäßen Entsorgungssystems mit geschlossenem Behälterdeckel in einer perspektivischen Darstellung;
- Fig. 2: das in der Fig. 1 abgebildete Entsorgungssystem mit geöffnetem Behälterdeckel in einer perspektivischen Darstellung;
- Fig. 3: ein Ausführungsbeispiel des erfindungsgemäßen Entsorgungssystems mit geschlossenem Behälterdeckel in einer Draufsicht;
- Fig. 4: das in der Fig. 3 abgebildete Entsorgungssystem mit geöffnetem Behälterdeckel in einer Draufsicht, wobei sich der Verschlussmechanismus in einer Kassettenwechselstellung befindet;
- Fig. 5: das in der Fig. 3 abgebildete Entsorgungssystem mit geöffnetem Behälterdeckel in einer Draufsicht, wobei sich der Verschlussmechanismus in einer Verschlussstellung befindet;
- Fig. 6: das in der Fig. 3 abgebildete Entsorgungssystem mit geöffnetem Behälterdeckel in einer Draufsicht, wobei sich der Verschlussmechanismus in einer Offenstellung befindet;
- Fig. 7: ein Ausführungsbeispiel des erfindungsgemäßen Abfallbehälters ohne eingesetzte Nachfüllkassette in einer perspektivischen Schnittdarstellung;
- Fig. 8: den in der Fig. 7 abgebildeten Abfallbehälter mit gelöster Deckelbaugruppe und ohne eingesetzte Nachfüllkassette in einer perspektivischen Darstellung;
- Fig. 9: den in der Fig. 7 abgebildeten Abfallbehälter während des Einsetzens einer Nachfüllkassette in einer perspektivischen Darstellung;
- Fig. 10: Teile des in der Fig. 7 abgebildeten Abfallbehälters während des Einsetzens einer Nachfüllkassette in einer perspektivischen Schnittdarstellung;
- Fig. 11: Teile des in der Fig. 7 abgebildeten Abfallbehälters während des Einsetzens einer Nachfüllkassette in einer perspektivischen Schnittdarstellung;
- Fig. 12: Teile des in der Fig. 7 abgebildeten Abfallbehälters nach dem Einsetzen einer Nachfüllkassette in einer perspektivischen Schnittdarstellung;
- Fig. 13: Teile des in der Fig. 7 abgebildeten Abfallbehälters nach dem Einsetzen einer Nachfüllkassette in einer perspektivischen Schnittdarstellung;
- Fig. 14: den in der Fig. 7 abgebildeten Abfallbehälter nach dem Einsetzen einer Nachfüllkassette in einer perspektivischen Darstellung;
- Fig. 15: die Betätigungseinrichtung eines erfindungsgemäßen Abfallbehälters vor dem Lösen einer Deckelverrastung in einer perspektivischen Schnittdarstellung;
- Fig. 16: die in der Fig. 15 abgebildete Betätigungseinrichtung nach dem Lösen einer Deckelverrastung in einer perspektivischen Schnittdarstellung;
- Fig. 17: ein Ausführungsbeispiel des erfindungsgemäßen Abfallbehälters mit eingesetzter Nachfüllkassette in einer perspektivischen Schnittdarstellung, wobei sich der Verschlussmechanismus in einer Verschlussstellung befindet;
- Fig. 18: die Verschlusskörper des Verschlussmechanismus des in der Fig. 17 abgebildeten Abfallbehälters in einer perspektivischen Darstellung;
- Fig. 19: die Betätigungseinrichtung und den Verschlussmechanismus des in der Fig. 17 abgebildeten Abfallbehälters in einer perspektivischen Darstellung;
- Fig. 20: die Betätigungseinrichtung und den Verschlussmechanismus des in der Fig. 17 abgebildeten Abfallbehälters in einer weiteren perspektivischen Darstellung;
- Fig. 21: ein Ausführungsbeispiel des erfindungsgemäßen Abfallbehälters mit eingesetzter Nachfüllkassette in einer perspektivischen Schnittdarstellung, wobei sich der Verschlussmechanismus in einer Offenstellung befindet;
- Fig. 22: die Betätigungseinrichtung und den Verschlussmechanismus des in der Fig. 21 abgebildeten Abfallbehälters in einer perspektivischen Darstellung;
- Fig. 23: die Betätigungseinrichtung und den Verschlussmechanismus des in der Fig. 21 abgebildeten Abfallbehälters in einer weiteren perspektivischen Darstellung;
- Fig. 24: eine Betätigungseinrichtung und einen Verschlussmechanismus eines erfindungsgemäßen Abfallbehälters, wobei sich die Verschlusskörper in einer Verschlussstellung befinden, in einer schematischen Seitenansicht; und
- Fig. 25: die in der Fig. 24 abgebildete Betätigungseinrichtung samt Verschlussmechanismus, wobei sich die Verschlusskörper in einer Offenstellung befinden, in einer schematischen Seitenansicht.

Die Fig. 1 und 2 zeigen ein Entsorgungssystem 200 mit einem Abfallbehälter 10 und einer in den Abfallbehälter 10 eingesetzten Nachfüllkassette 100. Das Entsorgungssystem 200 kann beispielsweise zum Entsorgen von verschmutzten Windeln oder zum Entsorgen von Katzenstreu eingesetzt werden.

Die Nachfüllkassette 100 beinhaltet schlauchförmiges Material 104, aus welchem Abfallbeutel gebildet werden können. Das schlauchförmige Material 104 kann beispielsweise ein Folienschlauch sein.

Der Abfallbehälter 10 weist ein aus Kunststoff ausgebildetes mehrteiliges Behältergehäuse 12 auf. Das Behältergehäuse 12 umfasst zwei Beutelaufnahmeteile 14a, 14b, welche einen Beutelaufnahmebereich 40 bereitstellen. Der Beutelaufnahmebereich 40 dient zum Aufnehmen eines mit Abfall zu befüllenden Beutelabschnitts 112 des von der Nachfüllkassette 100 bereitgestellten schlauchförmigen Materials 104. Ferner umfasst das Behältergehäuse 12 ein Kassettenaufnahmeteil 16, welches einen Kassettenaufnahmebereich 32 bereitstellt. Die Nachfüllkassette 100 ist in den Kassettenaufnahmebereich 32 des Kassettenaufnahmeteils 16 eingesetzt. Das Kassettenaufnahmeteil 16 ist schwenkbar an dem Beutelaufnahmeteil 14b befestigt. Über die schwenkbare Befestigung des Kassettenaufnahmeteils 16 an dem Beutelaufnahmeteil 14 kann der durch die Beutelaufnahmeteile 14a, 14b bereitgestellte Beutelaufnahmebereich 40 für einen Benutzer zugänglich gemacht werden, sodass der Benutzer einen mit Abfall befüllten Beutelabschnitt 112 des schlauchförmigen Materials 104 aus dem Beutelaufnahmebereich 40 entnehmen kann.

Ferner sind an dem Kassettenaufnahmeteil 16 eine Betätigungseinrichtung 24 und ein Verschlussmechanismus 36 des Abfallbehälters 10 befestigt. Mittels des Verschlussmechanismus 36 ist ein aus der Nachfüllkassette 100 herausragender Beutelabschnitt 112 des schlauchförmigen Materials 104 verschließbar. Mittels der Betätigungseinrichtung 24 kann der Verschlussmechanismus 36 manuell betätigt werden.

Das Behältergehäuse 12 weist ferner eine Deckelbaugruppe 18 auf, welche einen Behälterdeckel 20 umfasst. Der Behälterdeckel 20 ist schwenkbar an einer Deckelaufnahme 22 befestigt und ist im geschlossenen Zustand federbelastet, sodass eine Öffnungsbewegung des Behälterdeckels 20 durch das Auflösen einer Deckelarretierung verursachbar ist. Die Deckelbaugruppe 18 ist reversibel und zerstörungsfrei lösbar an dem Kassettenaufnahmeteil 16 befestigt. Mittels der Betätigungseinrichtung 24 ist eine Öffnung des Behälterdeckels 20 veranlassbar.

Bei dem in der Fig. 1 dargestellten Zustand des Abfallbehälters 10 befindet sich der schwenkbare Behälterdeckel 20 in einem geschlossenen Zustand. In dem geschlossenen Zustand verdeckt der Behälterdeckel 20 einen Abfalleinführbereich 70 des Abfallbehälters 10. Der Abfalleinführbereich 70 des Abfallbehälters 10 dient zum Aufnehmen von zu entsorgendem Abfall, bevor der zu entsorgende Abfall in den Beutelabschnitt 112 des schlauchförmigen Materials 104 übergeben wird.

Durch eine manuelle Betätigung der Betätigungseinrichtung 24 lässt sich der in der Fig. 2 dargestellte Zustand des Abfallbehälters 10 herbeiführen, bei welchem der Behälterdeckel 20 geöffnet ist und den Abfalleinführbereich 70 des Abfallbehälters 10 freigibt. Innerhalb des Abfalleinführbereichs 70 befindet sich eine Trichterfläche 28, welche Bestandteil der Deckelaufnahme 22 ist. Der Abfallbehälter 10 weist außerdem eine Abfalleinführöffnung 30 auf, über welche Abfall in den Beutelabschnitt 112 des schlauchförmigen Materials 104 einführbar ist.

Der Abfallbehälter 10 des in den Fig. 3 bis 6 dargestellten Entsorgungssystems 200 weist einen Verschlussmechanismus 36 mit zwei schwenkbaren Verschlusskörpern 38a, 38b auf. Ferner umfasst der Abfallbehälter 10 einen Kassettenaufnahmebereich 32 (verdeckt), in welchem eine schlauchförmiges Material 104 beinhaltende Nachfüllkassette 100 einsetzbar ist. Ein aus einer in den Kassettenaufnahmebereich 32 eingesetzten Nachfüllkassette 100 herausragender Beutelabschnitt 112 des schlauchförmigen Materials 104 ist zwischen den Verschlusskörpern 38a, 38b einklemmbar. Die Verschlusskörper 38a, 38b sind in diesem Ausführungsbeispiel als schwenkbare Verschlussflügel ausgebildet.

Bei den in den Fig. 3 und 4 dargestellten Zuständen ist keine Nachfüllkassette 100 in den Kassettenaufnahmebereich 32 des Abfallbehälters 10 eingesetzt.

Bei dem in der Fig. 3 dargestellten Zustand ist der Behälterdeckel 20 geschlossen, sodass ein Abfalleinführbereich 70 des Abfallbehälters 10 durch den Behälterdeckel 20 verdeckt wird.

Bei dem in der Fig. 4 dargestellten Zustand ist der Behälterdeckel 20 des Abfallbehälters 10 geöffnet, sodass der Abfalleinführbereich 70 freigegeben ist. Die Verschlusskörper 38a, 38b befinden sich in einem teilweise geöffneten Zustand, wobei dieser Zustand als Kassettenwechselstellung bezeichnet wird. In der Kassettenwechselstellung der Verschlusskörper 38a, 38b ist die Abfalleinführöffnung 30 des Abfallbehälters 10 lediglich teilweise geöffnet. Der Abfallbehälter 10 weist eine Sperreinrichtung 50 (verdeckt) auf, mittels welcher die Verschlusskörper 38a, 38b in der Kassettenwechselstellung gehalten werden, wenn keine Nachfüllkassette 100 in den Kassettenaufnahmebereich 32 des Abfallbehälters 10 eingesetzt ist. Durch die teilweise geöffnete Abfalleinführöffnung 30 lässt sich ein Beutelabschnitt 112 einer in den Kassettenaufnahmebereich 32 einzusetzenden Nachfüllkassette 100 komfortabel durch die Abfalleinführöffnung 30 durchführen. Nachdem der Beutelabschnitt 112 durch die Abfalleinführöffnung 30 durchgeführt wurde, kann die Nachfüllkassette 100 in den Kassettenaufnahmebereich 32 des Abfallbehälters 10 eingesetzt werden. Durch das Einsetzen der Nachfüllkassette 100 in den Kassettenaufnahmebereich 32 wird die Sperreinrichtung 50 des Abfallbehälters 10 von einem Sperrzustand in einen Freigabezustand überführt, sodass die Verschlusskörper 38a, 38b eine Schwenkbewegung zum Verschließen der Abfalleinführöffnung 30 ausführen.

Bei dem in der Fig. 5 dargestellten Zustand des Abfallbehälters 10 befinden sich die Verschlusskörper 38a, 38b in einer Verschlussstellung, in welcher die Abfalleinführöffnung 30 und ein sich durch die Abfalleinführöffnung 30 erstreckender Beutelabschnitt 112 eines schlauchförmigen Materials 104 vollständig von den Verschlusskörpern 38a, 38b verschlossen werden. In diesem Zustand kann ein zu entsorgendes Abfallprodukt, beispielsweise eine Windel, in den Abfalleinführbereich 70 gelegt werden. Durch ein Betätigen der Betätigungseinrichtung 24 werden die Verschlusskörper 38a, 38b in eine Offenstellung verbracht.

Bei dem in der Fig. 6 dargestellten Zustand befinden sich die Verschlusskörper 38a, 38b in der Offenstellung. In der Offenstellung der Verschlusskörper 38a, 38b sind die Abfalleinführöffnung 30 und somit auch der sich durch die Abfalleinführöffnung 30 erstreckende Beutelabschnitt 112 freigegeben. Ein in dem Abfalleinführbereich 70 positioniertes Abfallprodukt fällt somit unter Schwerkrafteinwirkung in den Beutelabschnitt 112 des schlauchförmigen Materials 104 hinunter. Nach Beendigung der Betätigung der Betätigungseinrichtung 24 werden die Verschlusskörper 38a, 38b wieder in die Verschlussstellung verfahren, sodass die Abfalleinführöffnung 30 und der sich durch die Abfalleinführöffnung erstreckende Beutelabschnitt 112 des schlauchförmigen Materials 104 verschlossen werden.

Die Fig. 7 zeigt einen Abfallbehälter 10, wobei in den Kassettenaufnahmebereich 32 keine Nachfüllkassette 100 eingesetzt ist. Aufgrund der Tatsache, dass keine Nachfüllkassette 100 in den Kassettenaufnahmebereich 32 eingesetzt ist, werden die schwenkbaren Verschlusskörper 38a, 38b von einer Sperreinrichtung 50 des Abfallbehälters 10 in einer teilweise geöffneten Kassettenwechselstellung gehalten.

Die Fig. 8 zeigt, dass zum Einsetzen einer Nachfüllkassette 100 in den Kassettenaufnahmebereich 32 des Abfallbehälters 10 zunächst die Deckelbaugruppe 18 zu entfernen ist. Die Deckelbaugruppe 18 ist über eine Klipp- oder Klemmverbindung an dem Kassettenaufnahmeteil 16 des Behältergehäuses 12 befestigt. Die Befestigung kann durch ein Umklappen des Hebels 84 gelöst werden, sodass die Deckelbaugruppe 18 von dem Kassettenaufnahmeteil 16 abgehoben werden kann.

Die Fig. 8 zeigt außerdem ein Gehäusescharnier 46, über welches das Kassettenaufnahmeteil 16 schwenkbar an dem Beutelaufnahmeteil 14b des Behältergehäuses 12 befestigt ist. Das Gehäusescharnier 46 erlaubt ein Verschwenken des Kassettenaufnahmeteils 16 um die Schwenkachse 48.

Die Fig. 9 zeigt eine Nachfüllkassette 100, welche durch eine Vertikalbewegung in den Kassettenaufnahmebereich 32 des Abfallbehälters 10 eingesetzt wird.

Die Nachfüllkassette 100 weist ein Kassettengehäuse 102 auf, welches einen umlaufenden Materialaufnahmebereich 106 aufweist. Innerhalb des Materialaufnahmebereichs 106 ist schlauchförmiges Material 104, nämlich ein Folienschlauch, angeordnet. An dem Boden des Kassettengehäuses 102 ist ein Entsperrglied 108 angeordnet, welches dazu eingerichtet ist, eine Sperreinrichtung 50 des Abfallbehälters 10 zu entsperren, wobei die Sperreinrichtung 50 einen Verschlussmechanismus 36 und eine Betätigungseinrichtung 24 des Abfallbehälters 10 blockiert. Das Entsperrglied 108 ist integraler Bestandteil des Kassettengehäuses 102. Das Kassettengehäuse 102 und das Entsperrglied 108 sind nämlich Bestandteile eines einstückigen Kunststoffspritzgussteils. In einer alternativen Ausführungsform der Nachfüllkassette 100 kann das Entsperrglied 108 auch form-, kraft- und/oder stoffschlüssig mit dem Kassettengehäuse 102 verbunden sein.

Das Entsperrglied 108 ist ein Materialvorsprung an der Unterseite des Kassettengehäuses 102, wobei der Materialvorsprung ein umlaufender Materialsteg ist. In anderen Ausführungsformen kann das Entsperrglied 108 auch als Stift oder Bolzen ausgebildet sein und/oder an der umlaufenden Außenbewandung des Kassettengehäuses 102 angeordnet sein.

Die Fig. 10 zeigt den Kassettenaufnahmebereich 32 des Abfallbehälters 10, wobei die Nachfüllkassette 100 zum Abschließen des Einsetzvorgangs von weiter abzusenken ist. Der Kassettenaufnahmebereich 32 des Abfallbehälters 10 weist eine umlaufende Aufnahmenut 42 für das Entsperrglied 108 auf. Zum Abschließen des Einsetzvorgangs ist das umlaufende Entsperrglied 108 in die umlaufende Aufnahmenut 42 einzusetzen.

Die Fig. 11 zeigt, dass sich in einem Abschnitt der umlaufenden Aufnahmenut 42 ein Sperrkörper 52 der Sperreinrichtung 50 des Abfallbehälters 10 befindet. Der Sperrkörper 52 ist entlang eines horizontalen Bewegungspfads verschiebbar zwischen einem Bewandungsabschnitts des Kassettenaufnahmeteils 16 und einem Stützkörper 66, welcher in das Kassettenaufnahmeteil 16 eingesetzt ist, gelagert. Der Sperrkörper 52 weist eine schräge Kontaktfläche 54 auf, sodass der Sperrkörper 52 entlang seines horizontalen Bewegungspfads bewegt wird, wenn das Entsperrglied 108 in die Aufnahmenut 42 des Abfallbehälters 10 eingesetzt wird. Der Sperrkörper 52 ist unterhalb des Kassettenaufnahmebereichs 32 angeordnet, sodass der Sperrkörper 52 über das am Boden der Nachfüllkassette 100 angeordnete Entsperrglied 108 von der dargestellten Blockierposition in eine Passivposition bewegt werden kann. Der Sperrkörper 52 wird durch die Rückstellfeder 56 in der dargestellten Passivposition gehalten, sofern kein Entsperrglied 108 in die Aufnahmenut 42 eingesetzt ist.

Der Sperrkörper 52 blockiert ein federbelastetes Teil der Betätigungseinrichtung 24. Das von dem Sperrkörper 52 blockierte Teil der Betätigungseinrichtung 24 ist eine Betätigungseinheit 26, welche bei einer Betätigung durch einen Benutzer in Vertikalrichtung verfahrbar, insbesondere linear verfahrbar, ist. Die Betätigungseinheit 26 ist im entsperrten Zustand durch einen Benutzer herunterdrückbar. In dem dargestellten gesperrten Zustand befindet sich die Betätigungseinheit 26 bereits in einem heruntergedrückten Zustand und wird vom dem Sperrkörper 52 in diesem Zustand gehalten. Eine Aufwärtsbewegung der Betätigungseinheit 26, welche durch Rückstellfedern 82a, 82b an den Verschlusskörpern 38a, 38b verursachbar ist und durch eine Feder zwischen dem Basiskörper 60 und dem Stützkörper 66 noch unterstützt werden könnte, wird durch den Sperrkörper 52 vermieden. Die Betätigungseinheit 26 ist mehrteilig ausgebildet und umfasst einen Kontaktkörper 58 und einen Basiskörper 60. Der Kontaktkörper 58 stellt eine Kontaktfläche für die Betätigung der Betätigungseinrichtung 24 durch einen Benutzer bereit, wobei die Kontaktfläche zur Betätigung von einem Benutzer auf Druck zu beanspruchen ist. Der Kontaktkörper 58 und der Basiskörper 60 der Betätigungseinheit 26 sind derart kinematisch miteinander gekoppelt, dass bei einer Relativbewegung des Kontaktkörpers 58 und des Basiskörpers 60 diese ineinander oder auseinander geschoben werden.

Die Fig. 12 und 13 zeigen einen Zustand, in welchem der Einsetzvorgang der Nachfüllkassette 100 in der Kassettenaufnahmebereich 32 des Abfallbehälters 10 abgeschlossen ist. Das als umlaufender Steg ausgebildete Entsperrglied 108 befindet sich nunmehr in der umlaufenden Aufnahmenut 42. Während des Einsetzens in die umlaufende Aufnahmenut 42 hat das Entsperrglied 108 den Sperrkörper 52 in Richtung des Behälterinnenraums ausgelenkt.

Durch die Bewegung des Sperrkörpers 52 in Horizontalrichtung wurde der Sperrkörper 52 gegen die Rückstellkraft der Rückstellfeder 56 von der Blockierposition in die Passivposition bewegt, wobei der Sperrkörper 52 dem Verschlussmechanismus 36 und die Betätigungseinrichtung 24 in der Passivposition nicht blockiert. Die Verschlusskörper 38a, 38b des Verschlussmechanismus 36 werden somit nicht länger in der Kassettenwechselstellung gehalten und über Rückstellfedern 82a, 82b in eine Verschlussstellung verschwenkt.

In der Fig. 13 ist außerdem ein an der Unterseite des Kassettengehäuses 102 angeordnetes Prüfelement 110 dargestellt. Das Prüfelement 110 ist als Materialstift ausgebildet und wird beim Einsetzen der Nachfüllkassette 100 in den Kassettenaufnahmebereich 32 des Abfallbehälters 10 von einer Ausnehmung in dem Kassettenaufnahmebereich 32 aufgenommen. Über das Prüfelement 110 kann somit geprüft werden, ob der Abfallbehälter 10 kompatibel zu der Nachfüllkassette 100 ist.

Die Fig. 14 zeigt den Abfallbehälter 10 mit der vollständig eingesetzter Nachfüllkassette 100. Da die Betätigungseinrichtung 24 nunmehr nicht länger von der Sperreinrichtung 50 blockiert wird, befindet sich die Betätigungseinheit 26 in einem nicht heruntergedrückten Zustand. Die Fig. 14 zeigt außerdem einen Bestandteil eines Lösemechanismus 34, über welchen eine Verklemmung des Kassettenaufnahmeteils 16 an dem Beutelaufnahmeteil 14b des Behältergehäuses 12 aufgelöst werden kann.

Nachdem das schlauchförmige Material 104 aus der Nachfüllkassette 100 durch die Abfalleinführöffnung 30 hindurchgeführt und die Nachfüllkassette 100 in den Kassettenaufnahmebereich 32 des Abfallbehälters 10 eingesetzt wurde, kann die Deckelbaugruppe 18 wieder auf das Kassettenaufnahmeteil 16 aufgesetzt werden. Nach dem Befestigen der Deckelbaugruppe 18 an dem Kassettenaufnahmeteil 16 ist der Kassettenwechsel abgeschlossen und das Entsorgungssystem 200 kann zur Entsorgung von Abfallprodukten verwendet werden.

Zum Einführen von Abfallprodukten in das schlauchförmige Material 104 aus der Nachfüllkassette 100 ist zunächst der Behälterdeckel 20 zu öffnen, damit der Abfalleinführbereich 70 freigegeben wird.

Die Fig. 15 zeigt, dass der Behälterdeckel 20 in dem geschlossenen Zustand verrastet ist, wobei eine Deckelverrastung 68 zum Öffnen des Behälterdeckels 20 durch ein Bewegen des Kontaktkörpers 58 auflösbar ist. Die kinematische Kopplung des Kontaktkörpers 58 und des Basiskörpers 60 weist ein Bewegungsspiel auf, sodass der Kontaktkörper 58 entlang eines Teilabschnitts seines Bewegungspfads ohne eine Bewegung des Basiskörpers 60 bewegbar ist. Zum Öffnen des Behälterdeckels 20 ist der Kontaktkörper 58 entlang des Teilabschnitts seines Bewegungspfads zu bewegen, entlang welchem der Kontaktkörper 58 ohne eine Bewegung des Basiskörpers 60 bewegbar ist.

Bei dem in der Fig. 16 dargestellten Zustand wurde der Kontaktkörper 58 durch einen Benutzer heruntergedrückt, ohne dass eine Bewegung des Basiskörpers 60 erfolgt ist. Durch die Vertikalbewegung des Kontaktkörpers 58 wurde die Deckelverrastung 68 aufgelöst, sodass der federbelastete Behälterdeckel 20 freigegeben ist und aufgrund einer Federkraft in eine geöffnete Stellung verschwenkt wird. Wenn der Kontaktkörper 58 nach dem Öffnen des Behälterdeckels 20 entlastet wird, wird der Kontaktkörper 58 durch die Zusatzfeder 64 wieder in die Ausgangslage zurückbewegt.

Nach dem Aufschwenken des Behälterdeckels 20 befindet sich das Entsorgungssystem 200 in dem in der Fig. 17 dargestellten Zustand. In diesem Zustand wird der aus der eingesetzten Nachfüllkassette 100 herausragende Beutelabschnitt 102 des schlauchförmigen Materials 104 zwischen den Verschlusskörpern 38a, 38b eingeklemmt. Ein Abfallprodukt, wie beispielsweise eine Windel, kann nun in den Abfalleinführbereich 70 des Abfallbehälters 10 eingesetzt werden.

Das in der Fig. 17 dargestellte Trennmesser ist reversibel und zerstörungsfrei innerhalb des Behältergehäuses 12 befestigt. Das Trennmesser 44 kann zum Durchtrennen des schlauchförmigen Materials 104 verwendet werden, wenn der Beutelabschnitt 112 mit Abfallprodukten befüllt wurde.

Die Fig. 18 zeigt, dass die als Verschlussflügel ausgebildeten Verschlusskörper 38a, 38b in der Verschlussstellung gemeinsam eine muldenförmige Aufnahmefläche 72 zur Aufnahme von Abfall ausbilden. Die Verschlusskörper 38a, 38b weisen jeweils einen Kontaktbereich 74a, 74b auf, wobei die Kontaktbereiche 74a, 74b der Verschlusskörper 38a, 38b in der Verschlussstellung den Beutelabschnitt 112 zwischen sich einklemmen. Die Kontaktbereiche 74a, 74b der Verschlusskörper 38a, 38b weisen jeweils eine Kontaktkontur 76a, 76b auf, wobei die Kontaktkonturen 76a, 76b in der Verschlussstellung der Verschlusskörper 38a, 38b gemeinsam ein Verschlusslabyrinth ausbilden. Das Verschlusslabyrinth definiert zwischen den Verschlusskörpern 38a, 38b mehrere Stufen, durch welche das schlauchförmige Material 104 zwischen den Verschlusskörpern 38a, 38b zur Dichtigkeitssteigerung mehrfach umgelenkt wird. Alternativ oder zusätzlich zu den Kontaktkonturen 76a, 76b können in den Kontaktbereichen 74a, 74b der jeweiligen Verschlusskörper 38a, 38b auch ein oder mehrere Magnete angeordnet sein, wobei sich der eine oder die mehreren Magnete in dem Kontaktbereich 74a des einen Verschlusskörpers 38a und der eine oder die mehreren Magnete in dem Kontaktbereich 74b des anderen Verschlusskörpers 38b gegenseitig anziehen.

Die Fig. 19 und 20 zeigen, dass die Verschlusskörper 38a, 38b jeweils dazu eingerichtet sind, eine Schwenkbewegung um eine Schwenkachse 78a, 78b auszuführen, wobei die Schwenkachsen 78a, 78b unterhalb des Kassettenaufnahmebereichs 32 verlaufen. Die Schwenkachsen 78a, 78b der Verschlusskörper 38a, 38b sind beabstandet voneinander angeordnet und verlaufen parallel zueinander. Eine Schwenkbewegung der Verschlusskörper 38a, 38b ist mittels einer manuellen Betätigung der Betätigungseinrichtung 24 veranlassbar. Die Verschlusskörper 38a, 38b sind mittels der Betätigungseinrichtung 24 von der dargestellten Verschlussstellung in eine Offenstellung verschwenkbar.

Die Betätigungseinrichtung 24 weist zwei die Betätigungseinheit 26 mit den Verschlusskörpern 38a, 38b verbindende Übertragungsglieder 80a, 80b auf. Über die Übertragungsglieder 80a, 80b ist eine Linearbewegung der Betätigungseinheit 26 in eine Schwenkbewegung der Verschlusskörper 38a, 38b umformbar. Ein erstes Übertragungsglied 80a ist gelenkig an der Betätigungseinheit 26 und einem ersten Verschlusskörper 38a befestigt. Ein zweites Übertragungsglied 80b ist gelenkig an der Betätigungseinheit 26 und einem zweiten Verschlusskörper 38b befestigt.

Ferner weist die Betätigungseinrichtung 24 mehrere Rückstellfedern 82a, 82b auf, welche die Verschlusskörper 38a, 38b mit einer Schließkraft beaufschlagen. Eine erste Rückstellfeder 82a ist an der Betätigungseinheit 26 und dem ersten Verschlusskörper 38a befestigt. Eine zweite Rückstellfeder 82b ist an der Betätigungseinheit 26 und dem zweiten Verschlusskörper 38b befestigt. Durch ein Herunterdrücken der Betätigungseinheit 26 kommt es folglich zu einem Aufschwenken der Verschlusskörper 38a, 38b.

Die sich einstellende Offenstellung der Verschlusskörper 38a, 38b ist in der Fig. 21 dargestellt. Der Beutelabschnitt 112 und die Abfalleinführöffnung 30 werden somit nicht länger von den Verschlusskörpern 38a, 38b verschlossen. Ein Abfallprodukt, welches vor der Betätigung der Betätigungseinrichtung 24 in den Abfalleinführbereich 70 gelegt wurde, fällt nunmehr unter Schwerkrafteinwirkung in den Beutelabschnitt 112 des schlauchförmigen Materials 104 hinunter. Der Beutelabschnitt 112 befindet sich in dem Beutelaufnahmebereich 40 des Behältergehäuses 12.

Die Fig. 22 und 23 zeigen, wie die Übertragungsglieder 80a, 80b die Vertikalbewegung der Betätigungseinheit in eine Schwenkbewegung der Verschlusskörper 38a, 38b überführt haben. Nach Beendigung der Betätigung der Betätigungseinrichtung 24 werden die Verschlusskörper 38a, 38b mittels der Rückstellfedern 82a, 82b wieder von der Offenstellung in die Verschlussstellung verschwenkt. Nach dem Verschließen der Abfalleinführöffnung 30 und des Beutelabschnitts 112 können weitere Abfallprodukte in den Abfalleinführbereich 70 gelegt werden, um diese in den Beutelabschnitt 112 zu überführen.

Die Fig. 24 und 25 zeigen eine Betätigungseinrichtung 24 und einen Verschlussmechanismus 36. In der Fig. 24 befindet sich die in Vertikalrichtung verfahrbare Betätigungseinheit 26 in einer Ausgangslage und die Verschlusskörper 38a, 38b des Verschlussmechanismus 36 befinden sich in der Verschlussstellung. In der Fig. 25 befindet sich die Betätigungseinheit 26 nach einer Betätigung der Betätigungseinrichtung 24 in einem nach unten verfahrenen Zustand und die Verschlusskörper 38a, 38b des Verschlussmechanismus 36 befinden sich in der Offenstellung.

Die Übertragungsglieder 80a, 80b und die Rückstellfedern 82a, 82b sind an der Betätigungseinheit 26 und an den Verschlusskörpern 38a, 38b angelenkt. Die Rückstellfedern 82a, 82b sind dazu eingerichtet, die bewegliche Betätigungseinheit 26 nach einem Verfahren aufgrund einer externen Druckbeanspruchung zurück in die Ausgangslage zu bewegen und die Verschlusskörper 38a, 38b nach dem Öffnen von der Offenstellung zurück in die Verschlussstellung zu bewegen, sobald die externe Druckbeanspruchung der beweglichen Betätigungseinheit aufgelöst wird. Eine beim Öffnen der Verschlusskörper 38a, 38b verursachte Längenänderung der Rückstellfedern 82a, 82b ist kürzer als der Verfahrweg der Betätigungseinheit 26. In der geschlossenen Verschlussstellung der Verschlusskörper 38a, 38b befinden sich die Übertragungsglieder 80a, 80b in einer aufrechten Ausrichtung. Die Schrägstellung der Übertragungsglieder 80a, 80b erhöht sich mit zunehmendem Öffnungswinkel der Verschlusskörper 38a, 38b. Der Verfahrweg der Betätigungseinheit 26 ist somit länger als der Bewegungspfad der Anlenkpunkte der Übertragungsglieder 80a, 80b an den Verschlusskörpern 38a, 38b. Durch dieses Verhältnis von Verfahrweg der Betätigungseinheit 26 und Bewegungspfad der Anlenkpunkte der Übertragungsglieder 80a, 80b an den Verschlusskörpern 38a, 38b ergibt sich ein Hebeleffekt, welcher dazu führt, dass die erforderliche Kraft zur Betätigung der Betätigungseinrichtung 24 reduziert wird.

### Bezugszeichen

- 10: Abfallbehälter
- 12: Behältergehäuse
- 14a, 14b: Beutelaufnahmeteile
- 16: Kassettenaufnahmeteil
- 18: Deckelbaugruppe
- 20: Behälterdeckel
- 22: Deckelaufnahme
- 24: Betätigungseinrichtung
- 26: Betätigungseinheit
- 28: Trichterfläche
- 30: Abfalleinführöffnung
- 32: Kassettenaufnahmebereich
- 34: Lösemechanismus
- 36: Verschlussmechanismus
- 38a, 38b: Verschlusskörper
- 40: Beutelaufnahmebereich
- 42: Aufnahmenut
- 44: Trennmesser
- 46: Gehäusescharnier
- 48: Schwenkachse
- 50: Sperreinrichtung
- 52: Sperrkörper
- 54: Kontaktfläche
- 56: Rückstellfeder
- 58: Kontaktkörper
- 60: Basiskörper
- 64: Zusatzfeder
- 66: Stützkörper
- 68: Verrastung
- 70: Abfalleinführbereich
- 72: Aufnahmefläche
- 74a, 74b: Kontaktbereiche
- 76a, 76b: Kontaktkonturen
- 78a, 78b: Schwenkachsen
- 80a, 80b: Übertragungsglieder
- 82a, 82b: Rückstellfedern
- 84: Hebel

- 100: Nachfüllkassette
- 102: Kassettengehäuse
- 104: schlauchförmiges Material
- 106: Materialaufnahmebereich
- 108: Entsperrglied
- 110: Prüfelement
- 112: Beutelabschnitt

- 200: Entsorgungssystem

## Patentansprüche

1. Abfallbehälter (10), mit
- einem Kassettenaufnahmebereich (32), in welchen eine schlauchförmiges Material (104) beinhaltende Nachfüllkassette (100) einsetzbar ist;
- einem Verschlussmechanismus (36), mittels welchem ein aus einer in den Kassettenaufnahmebereich (32) eingesetzten Nachfüllkassette (100) herausragender Beutelabschnitt (112) des schlauchförmigen Materials (104) verschließbar ist;
- einer Betätigungseinrichtung (24), mittels welcher der Verschlussmechanismus (36) manuell betätigbar ist; und
- einer Sperreinrichtung (50), mittels welcher der Verschlussmechanismus (36) und/oder die Betätigungseinrichtung (24) blockierbar ist und welche dazu eingerichtet ist, in einem Sperrzustand den Verschlussmechanismus (36) und/oder die Betätigungseinrichtung (24) zu blockieren und in einem Freigabezustand den Verschlussmechanismus (36) und/oder die Betätigungseinrichtung (24) freizugeben;
**dadurch gekennzeichnet, dass** die Sperreinrichtung (50) dazu eingerichtet ist, durch ein mit der Sperreinrichtung (50) kompatibles Entsperrglied (108) einer in den Kassettenaufnahmebereich (32) eingesetzten Nachfüllkassette (100) von dem Sperrzustand in den Freigabezustand überführt zu werden.

2. Abfallbehälter (10) nach Anspruch 1,
**dadurch gekennzeichnet, dass** sich die Sperreinrichtung (50) in dem Sperrzustand befindet, wenn keine Nachfüllkassette (100) oder eine Nachfüllkassette (100) ohne ein mit der Sperreinrichtung (50) kompatibles Entsperrglied (108) in den Kassettenaufnahmebereich (32) eingesetzt ist.

3. Abfallbehälter (10) nach einem der vorstehenden Ansprüche,
**dadurch gekennzeichnet, dass** der Verschlussmechanismus (36) zumindest einen beweglichen Verschlusskörper (38a, 38b) umfasst, welcher in
- eine Offenstellung, in welcher der Beutelabschnitt (112) zum Einführen von Abfall freigegeben ist; und/oder
- eine Verschlussstellung, in welcher der Beutelabschnitt (112) verschlossen wird;
bringbar ist.

4. Abfallbehälter (10) nach Anspruch 3,
**dadurch gekennzeichnet, dass** der bewegliche Verschlusskörper (38a, 38b) in eine Kassettenwechselstellung bringbar ist, bei welcher sich der Verschlusskörper (38a, 38b) vorzugsweise in der Offenstellung oder zwischen der Offenstellung und der Verschlussstellung befindet.

5. Abfallbehälter (10) nach Anspruch 4,
**dadurch gekennzeichnet, dass** die Sperreinrichtung (50) dazu eingerichtet ist, den zumindest einen beweglichen Verschlusskörper (38a, 38b) des Verschlussmechanismus (36) in der Kassettenwechselstellung zu halten.

6. Abfallbehälter (10) nach einem der vorstehenden Ansprüche,
**dadurch gekennzeichnet, dass** die Sperreinrichtung (50) einen beweglichen Sperrkörper (52) aufweist, welcher zum Blockieren des Verschlussmechanismus (36) und/oder der Betätigungseinrichtung (24) mit einem beweglichen und vorzugsweise federbelasteten Teil des Verschlussmechanismus (36) und/oder der Betätigungseinrichtung (24) in Eingriff und/oder in Anschlag bringbar ist.

7. Abfallbehälter (10) nach Anspruch 6,
**dadurch gekennzeichnet, dass** der Sperrkörper (52) von einer Rückstellfeder (56) mit einer Rückstellkraft beaufschlagt wird, welche dazu eingerichtet ist, den Sperrkörper (52) in eine Blockierposition zu bewegen, in welcher der Sperrkörper (52) den Verschlussmechanismus (36) und/oder die Betätigungseinrichtung (24) blockiert, wenn kein Entsperrglied (108) auf den Sperrkörper (52) wirkt.

8. Abfallbehälter (10) nach Anspruch 7,
**dadurch gekennzeichnet, dass** der Sperrkörper (52) durch ein Entsperrglied (108) gegen die Rückstellkraft der Rückstellfeder (56) in eine Passivposition bewegbar ist, in welcher der Sperrkörper (52) den Verschlussmechanismus (36) und/oder die Betätigungseinrichtung (24) nicht blockiert.

9. Abfallbehälter (10) nach Anspruch einem der Ansprüche 6 bis 8,
**dadurch gekennzeichnet, dass** der Sperrkörper (52) unterhalb des Kassettenaufnahmebereichs (32) angeordnet ist.

10. Abfallbehälter (10) nach einem der vorstehenden Ansprüche,
**dadurch gekennzeichnet, dass** der Verschlussmechanismus (36) zwei als Verschlussflügel ausgebildete bewegliche Verschlusskörper (38a, 38b) aufweist, wobei mittels der Betätigungseinrichtung (24) eine Schwenkbewegung der Verschlussflügel veranlassbar ist.

11. Abfallbehälter (10) nach einem der vorstehenden Ansprüche,
**gekennzeichnet durch** einen verschwenkbaren Behälterdeckel (20), welcher dazu eingerichtet ist, in einem geschlossenen Zustand einen Abfalleinführbereich (70) des Abfallbehälters (10) zu verdecken, wobei mittels der Betätigungseinrichtung (24) eine Öffnung des Behälterdeckels (20) veranlassbar ist.

12. Entsorgungssystem (200), mit
- einem Abfallbehälter (10), welcher einen Kassettenaufnahmebereich (32) aufweist, und
- einer Nachfüllkassette (100), welche schlauchförmiges Material (104) beinhaltet und in den Kassettenaufnahmebereich (32) des Abfallbehälters (10) eingesetzt ist;
**dadurch gekennzeichnet, dass** der Abfallbehälter (10) nach einem der vorstehenden Ansprüche ausgebildet ist.

13. Entsorgungssystem (200) nach Anspruch 12,
**dadurch gekennzeichnet, dass** die Nachfüllkassette (100) ein Kassettengehäuse (102) aufweist, innerhalb welchem das schlauchförmige Material (104) angeordnet ist, wobei an dem Kassettengehäuse (102) ein mit der Sperreinrichtung (50) des Abfallbehälters (10) kompatibles Entsperrglied (108) angeordnet ist, wobei die Sperreinrichtung (50) durch das Entsperrglied (108) der in den Kassettenaufnahmebereich (32) des Abfallbehälters (10) eingesetzten Nachfüllkassette (100) in einem Freigabezustand gehalten wird.

14. Nachfüllkassette (100), mit
- einem Kassettengehäuse (102), innerhalb welchem schlauchförmiges Material (104) angeordnet ist;
**dadurch gekennzeichnet, dass** die Nachfüllkassette (100) dazu eingerichtet ist, mit einem Abfallbehälter (10) nach einem der Ansprüche 1 bis 11 und/oder in einem Entsorgungssystem (200) nach einem der Ansprüche 12 oder 13 verwendet zu werden, wobei die Nachfüllkassette (100) ein mit der Sperreinrichtung (50) des Abfallbehälters (10) kompatibles Entsperrglied (108) aufweist.

## Claims

1. Waste container (10), with
- a cassette receiving area (32), into which a refill cassette (100) including a tubular material (104) is insertable;
- a closure mechanism (36) by means of which a bag section (112) of the tubular material (104) outstanding from a refill cassette (100) inserted into the cassette receiving area (32) is closable;
- an acutating device (24) by means of which the closure mechanism (36) is manually actuable; and
- a locking device (50) by means of which the closure mechanism (36) and/or the actuating device (24) is blockable and which is set up to block the closure mechanism (36) and/or the actuating device (24) in a locked state and to release the closure mechanism (36) and/or the actuating device (24) in a release state;
**characterized in that** the locking device (50) is set up to be transferred from the locking state to the release state by an unlocking element (108), compatible with the locking device (50) of a refill cassette (100) inserted into the cassette receiving area (32).

2. Waste container (10) according to claim 1,
**characterized in that** the locking device (50) is in the locking state, when no refill cassette (100) or a refill cassette (100) without an unlocking element (108) compatible with the locking device (50) is inserted into the cassette receiving area (32).

3. Waste container (10) according to one of the preceding claims,
**characterized in that** the closure mechanism (36) comprises at least one movable closure body (38a, 38b), which is bringable in
- an open position, in which the bag section (112) is released for the introduction of waste; and/or
- a closed position, in which the bag section (112) is closed.

4. Waste container (10) according to claim 3,
**characterized in that** the movable closure body (38a, 38b) is bringable in a cassette change position, where the closure body (38a, 38b) is preferably in the open position or between the open position and the closed position.

5. Waste container (10) according to claim 4,
**characterized in that** the locking device (50) is set up to hold the at least one movable closure body (38a, 38b) of the locking device (36) in the cassette change position.

6. Waste container (10) according to one of the preceding claims,
**characterized in that** the locking device (50) has a movable locking body (52), which, for blocking the closure mechanism (36) and/or the actuating device (24), is bringable into engagement and/or into abutment with a movable and preferarbly spring-loaded part of the closure mechanism (36) and/or the actuating device (24).

7. Waste container (10) according to claim 6,
**characterized in that** the locking body (52) is applied by a return spring (56) with a restoring force, which is set up to move the locking body (52) in a block position, in which the locking body (52) blocks the closure mechanism (36) and/or the actuating device (24), if no unlocking element (108) acts on the locking body (52).

8. Waste container (10) according to claim 7,
**characterized in that** the locking body (52) is movable by an unlocking element (108) against the restoring force of the return spring (56) into a passive position, in which the locking body (52) does not block the closure mechanism (36) and/or the actuating device (24).

9. Waste container (10) according to one of the claims 6 to 8,
**characterized in that** the locking body (52) is arranged below the cassette receiving area (32).

10. Waste container (10) according to one of the preceding claims,
**characterized in that** the closure mechanism (36) has two, as closure wings designed, movable closure bodies (38a, 38b), wherein a pivoting movement of the closure wings is arrangeable by means of the actuating device (24).

11. Waste container (10) according to one of the preceding claims,
**characterized by** a pivotable container lid (20), which is set up to conceal a waste introduction area (70) of the waste container (10) in a closed state, wherein, by means of the actuating device (24), an opening of the container lid (20) is arrangeable.

12. Disposal system (200), with
- a waste container (10), which has a cassette receiving area (32), and
- a refill cassette (100), which includes tubular material (104) and is inserted into the cassette receiving area (32) of the waste container (10);
**characterized in that** the waste container (10) is designed according to one of the preceding claims.

13. Disposal system (200) according to claim 12,
**characterized in that** the refill cassette (100) has a cassette housing (102), in which the tubular material (104) is arranged, wherein an unlocking element (108) compatible with the locking device (50) of the waste container (10) is arranged on the cassette housing (102), wherein the locking device (50) is held in a release state by the unlocking element (108) of the refill cassette (100) inserted into the cassette receiving area (32) of the waste container (10).

14. Refill cassette (100), with
- a cassette housing (102), within which tubular material (104) is arranged;
**characterized in that** the refill cassette (100) is adapted to be used with a waste container (10) according to one of the claims 1 to 11 and/or in a disposal system (200) according to one of the claims 12 or 13, wherein the refill cassette (100) comprises an unlocking element (108) compatible with the locking device (50) of the waste container (10).

## Revendications

1. Poubelle (10), avec
- une zone de réception de cassette (32) dans laquelle une cassette de recharge (100) contenant un matériau tubulaire (104) peut être insérée ;
- un mécanisme de fermeture (36) au moyen duquel une partie de sac (112) du matériau tubulaire (104) dépassant d'une cassette de recharge (100) insérée dans la zone de réception de cassette (32) peut être fermée ;
- un dispositif actionneur (24) au moyen duquel le mécanisme de fermeture (36) peut être actionné manuellement ; et
- un dispositif de blocage (50) au moyen duquel le mécanisme de fermeture (36) et/ou le dispositif actionneur (24) peuvent être bloqués, et qui est conçu pour bloquer le mécanisme de fermeture (36) et/ou le dispositif actionneur (24) dans un état bloqué, et pour libérer le mécanisme de fermeture (36) et/ou le dispositif actionneur (24) dans un état débloqué ;
**caractérisée en ce que** le dispositif de blocage (50) est conçu pour être transféré de l'état bloqué à l'état débloqué par un élément de déblocage (108) compatible avec le dispositif de blocage (50), d'une cassette de recharge (100) insérée dans la zone de réception de cassette (32).

2. Poubelle (10) selon la revendication 1,
**caractérisée en ce que** le dispositif de blocage (50) se trouve dans l'état bloqué lorsqu'aucune cassette de recharge (100) n'est insérée dans la zone de réception de cassette (32) ou lorsqu'une cassette de recharge (100) sans élément de déblocage (108) compatible avec le dispositif de blocage (50) s'y trouve.

3. Poubelle (10) selon l'une quelconque des revendications précédentes,
**caractérisée en ce que** le mécanisme de fermeture (36) comprend au moins un corps de fermeture mobile (38a, 38b), lequel peut être mis
- dans une position ouverte dans laquelle la partie de sac (112) est débloquée pour que des déchets y soient introduits ; et/ou
- dans une position fermée, dans laquelle la partie de sac (112) est fermée ;

4. Poubelle (10) selon la revendication 3,
**caractérisée en ce que** le corps de fermeture mobile (38a, 38b) peut être mis dans une position de changement de cassette, dans laquelle le corps de fermeture (38a, 38b) se trouve de préférence dans la position ouverte ou entre la position ouverte et la position fermée.

5. Poubelle (10) selon la revendication 4,
**caractérisée en ce que** le dispositif de blocage (50) est conçu pour maintenir ledit au moins un corps de fermeture mobile (38a, 38b) du mécanisme de fermeture (36) dans la position de changement de cassette.

6. Poubelle (10) selon l'une quelconque des revendications précédentes,
**caractérisée en ce que** le dispositif de blocage (50) présente un corps de blocage mobile (52) qui, pour bloquer le mécanisme de fermeture (36) et/ou le dispositif actionneur (24) peut être mis en prise et/ou en butée avec une partie mobile et de préférence sollicitée par ressort du mécanisme de fermeture (36) et/ou du dispositif actionneur (24).

7. Poubelle (10) selon la revendication 6,
**caractérisée en ce que** le corps de blocage (52) est sollicité par un ressort de rappel (56) avec une force de rappel qui est conçue pour déplacer le corps de blocage (52) dans une position de blocage dans laquelle le corps de blocage (52) bloque le mécanisme de fermeture (36) et/ou le dispositif actionneur (24) lorsqu'aucun élément de déblocage (108) n'agit sur le corps de blocage (52).

8. Poubelle (10) selon la revendication 7,
**caractérisée en ce que** le corps de blocage (52) peut être mis, au moyen d'un élément de déblocage (108) et contre la force de rappel du ressort de rappel (56), dans une position passive dans laquelle le corps de blocage (52) ne bloque pas le mécanisme de fermeture (36) et/ou le dispositif actionneur (24).

9. Poubelle (10) selon l'une quelconque des revendications 6 à 8,
**caractérisée en ce que** le corps de blocage (52) est agencé au-dessous de la zone de réception de cassette (32).

10. Poubelle (10) selon l'une quelconque des revendications précédentes,
**caractérisée en ce que** le mécanisme de fermeture (36) présente deux corps de fermeture mobiles (38a, 38b) sous forme d'ailes de fermeture, le dispositif actionneur (24) permettant de provoquer un mouvement de pivot de l'aile de fermeture.

11. Poubelle (10) selon l'une quelconque des revendications précédentes,
**caractérisée par** un couvercle de poubelle pivotant (20) qui est conçu pour recouvrir une zone d'introduction des déchets (70) de la poubelle (10) dans une position fermée, le dispositif actionneur (24) permettant de provoquer une ouverture du couvercle de poubelle (20).

12. Système d'élimination des déchets (200), avec
- une poubelle (10) qui présente une zone de réception de cassette (32), et
- une cassette de recharge (100) qui contient du matériau tubulaire (104) et qui est insérée dans la zone de réception de cassette (32) de la poubelle (10) ;
**caractérisé en ce que** la poubelle (10) est réalisée selon l'une quelconque des revendications précédentes.

13. Système d'élimination des déchets (200) selon la revendication 12, **caractérisé en ce que** la cassette de recharge (100) présente un boîtier de cassette (102) au sein duquel est agencé le matériau tubulaire (104), un élément de déblocage (108) compatible avec le dispositif de blocage (50) de la poubelle (10) étant agencé sur le boîtier de cassette (102), le dispositif de blocage (50) étant maintenu dans un état de déblocage par l'élément de déblocage (108) de la cassette de recharge (100) insérée dans la zone de réception de cassette (32) de la poubelle (10).

14. Cassette de recharge (100), avec
- un boîtier de cassette (102) au sein duquel est agencé du matériau tubulaire (104) ;
**caractérisée en ce que** la cassette de recharge (100) est conçue pour être utilisée dans une poubelle (10) selon l'une quelconque des revendications 1 à 11 et/ou dans un système d'élimination des déchets (200) selon l'une quelconque des revendications 12 ou 13, la cassette de recharge (100) présentant un élément de déblocage (108) compatible avec le dispositif de blocage (50) de la poubelle (10).
